# EUROPÄISCHE PATENTANMELDUNG

(11) **EP 4 778 865 A1**
(43) Veröffentlichungstag der Anmeldung: **22.07.2026**
(21) Anmeldenummer: 26153002.6
(22) Anmeldetag: 20.01.2026
(51) Int. Cl.: B65H 1/30, B65H 3/32, B65H 7/14

(54) **PRODUKTHANDHABUNGSVORRICHTUNG SOWIE VERFAHREN ZU EINEM HANDHABEN VON STAPELN AUS VERPACKUNGSROHLINGEN ZU EINEM BELADEN EINES KARTONMAGAZINS**

(30) Priorität: 21.01.2025 DE 102025102053
(71) Anmelder: Syntegon Packaging Systems AG, 8222 Beringen (CH)
(72) Erfinder: Joehl, Alexander, 8222 Beringen (CH); Bartholdi, Andreas, 8259 Wagenhausen (CH)
(74) Vertreter: Daub, Thomas

(57) **Zusammenfassung**

Die Erfindung geht aus von einer Produkthandhabungsvorrichtung, insbesondere von einer Kartonmagazinbeladevorrichtung, zu einem Handhaben von Stapeln aus Verpackungsrohlingen (12), insbesondere Karton-Rohlingen, vorzugsweise zu einem automatischen Beladen eines Kartonmagazins (14) einer Verpackungsmaschine (16) mit Stapeln aus Verpackungsrohlingen (12), mit zumindest einer Handhabungseinheit (18), die, insbesondere drei, Auf- und/oder Anlageelemente (20, 22, 24) umfasst, die, insbesondere jeweils, eine Auflagefläche (26, 28, 30) aufweisen, an der der Stapel aus Verpackungsrohlingen (12) mit einer Haupterstreckungsfläche (32) zumindest während eines Handhabens anlegbar ist, und mit zumindest einer Erfassungseinheit (122), die dazu vorgesehen ist, zumindest eine Verpackungsrohlingkenngröße, insbesondere eine Kontur der Verpackungsrohlinge (12) und/oder eine Position der Verpackungsrohlinge (12) auf oder an einer Transport- oder Lagervorrichtung (86), vorzugsweise Palette, zu erfassen.

Es wird vorgeschlagen, dass die Erfassungseinheit (122) zumindest ein, insbesondere optisches, Erfassungselement (124) zu einer Erfassung einer als Kontur zumindest eines Verpackungsrohlings (12) der Verpackungsrohlinge (12) ausgebildeten Verpackungsrohlingkenngröße und zumindest ein weiteres, insbesondere optisches, Erfassungselement (126, 128) zu einer Erfassung einer als Position eines Ausschnitts (70, 72), insbesondere eines Schlitzes, zwischen zwei Seitenlaschen (74, 76, 114, 116) eines Verpackungsrohlings (12) der Verpackungsrohlinge (12) ausgebildeten Verpackungsrohlingkenngröße umfasst.

## Beschreibung

### Stand der Technik

Die Erfindung betrifft eine Produkthandhabungsvorrichtung, insbesondere eine Kartonmagazinbeladevorrichtung, zu einem Handhaben von Stapeln aus Verpackungsrohlingen, insbesondere aus Karton-Rohlingen, vorzugsweise zu einem automatischen Beladen eines Kartonmagazins einer Verpackungsmaschine mit Stapeln aus Verpackungsrohlingen, mit zumindest einer Handhabungseinheit, die Auf- und/oder Anlageelemente umfasst, die eine Auflagefläche aufweisen, an der der Stapel aus Verpackungsrohlingen mit einer Haupterstreckungsfläche zumindest während eines Handhabens anlegbar ist.

Derartige Produkthandhabungsvorrichtungen sind beispielsweise unter dem Produktnamen Cermex FlexiLoad^{™} des Unternehmens Sidel International S.A. bekannt. Bei den bekannten Produkthandhabungsvorrichtungen werden die Stapel aus Verpackungsrohlingen mittels der Auf- und/oder Anlageelemente durch eine parallel zu einer Haupterstreckungsfläche der Stapel aus Verpackungsrohlingen wirkenden kraftschlüssigen Verbindung und/oder einer senkrecht zur Haupterstreckungsfläche der Stapel aus Verpackungsrohlingen wirkenden formschlüssigen Verbindung gehalten, insbesondere dadurch, dass die Stapel aus Verpackungsrohlingen zwischen zumindest zwei Auf- und/oder Anlageelemente geklemmt werden. Dies kann zu einer ungenauen Ausrichtung der Verpackungsrohlinge im Kartonmagazin führen, da die Stapel aus Verpackungsrohlingen bei einer nicht ausreichend großen Reibkraft entlang der Haupterstreckungsfläche der Stapel aus Verpackungsrohlingen zwischen den zwei Auf- und/oder Anlageelementen verrutschen können. Zudem können die Stapel aus Verpackungsrohlingen, insbesondere bei einer Ausgestaltung der Verpackungsrohlinge mit einer glatten Oberfläche, während eines Handhabens der Verpackungsrohlinge mittels der bereits bekannten Produkthandhabungsvorrichtungen zwischen den Auf- und/oder Anlageelementen infolge eines ungewollten Kontakts, der vorzugsweise einen Kraftimpuls von außen auf den Stapel aus Verpackungsrohlingen bewirkt, zwischen den Auf- und/oder Anlageelementen verrutschen, was ebenfalls zu einer ungenauen Positionierung der Verpackungsrohlinge beitragen kann.

Des Weiteren sind aus DE 10 2022 134 697 A1, US 2023/0150707 A1,
DE 10 2022 117 889 A1 und DE 10 2020 124 945 A1 bereits Produkthandhabungsvorrichtungen zu einem Handhaben von Stapeln aus Verpackungsrohlingen, mit zumindest einer Handhabungseinheit, die Auf- und/oder Anlageelemente umfasst, die eine Auflagefläche aufweisen, an der der Stapel aus Verpackungsrohlingen mit einer Haupterstreckungsfläche zumindest während eines Handhabens anlegbar ist, und mit zumindest einer Erfassungseinheit, die dazu vorgesehen ist, zumindest eine Verpackungsrohlingkenngröße zu erfassen, bekannt.

Die Aufgabe der Erfindung besteht insbesondere darin eine gattungsgemäße Produkthandhabungsvorrichtung, ein gattungsgemäßes Verfahren und/oder eine gattungsgemäße Verpackungsmaschine mit verbesserten Eigenschaften hinsichtlich einer einfachen und sicheren Handhabung von Verpackungsrohlingen, insbesondere durch eine zuverlässige und präzise Erfassung von Verpackungsrohlingkenngrößen bereitzustellen. Die Aufgabe wird erfindungsgemäß durch die Merkmale des Anspruchs 1, 6 bzw. 10 gelöst, während vorteilhafte Ausgestaltungen und Weiterbildungen der Erfindung den Unteransprüchen entnommen werden können.

### Offenbarung der Erfindung

Die Erfindung geht aus von einer Produkthandhabungsvorrichtung, insbesondere von einer Kartonmagazinbeladevorrichtung, zu einem Handhaben von Stapeln aus Verpackungsrohlingen, insbesondere aus Karton-Rohlingen, vorzugsweise zu einem automatischen Beladen eines Kartonmagazins einer Verpackungsmaschine mit Stapeln aus Verpackungsrohlingen, mit zumindest einer Handhabungseinheit, die, insbesondere drei, Auf- und/oder Anlageelemente umfasst, die, insbesondere jeweils, eine Auflagefläche aufweisen, an der der Stapel aus Verpackungsrohlingen mit einer Haupterstreckungsfläche, insbesondere einer Haupterstreckungsfläche eines der Auf- und/oder Anlageelemente zugewandten, insbesondere untersten, Verpackungsrohlings des Stapels aus Verpackungsrohlingen, zumindest während eines Handhabens anlegbar ist, und mit zumindest einer Erfassungseinheit, die dazu vorgesehen ist, zumindest eine Verpackungsrohlingkenngröße, insbesondere eine Kontur der Verpackungsrohlinge und/oder eine Position der Verpackungsrohlinge auf oder an einer Transport- oder Lagervorrichtung, vorzugsweise Palette, zu erfassen.

Es wird vorgeschlagen, dass die Erfassungseinheit zumindest ein, insbesondere optisches, Erfassungselement zu einer Erfassung einer als Kontur zumindest eines Verpackungsrohlings der Verpackungsrohlinge ausgebildeten Verpackungsrohlingkenngröße und zumindest ein weiteres, insbesondere optisches, Erfassungselement zu einer Erfassung einer als Position eines Ausschnitts, insbesondere eines Schlitzes, zwischen zwei Seitenlaschen eines Verpackungsrohlings der Verpackungsrohlinge ausgebildeten Verpackungsrohlingkenngröße umfasst. Durch die erfindungsgemäße Ausgestaltung der Produkthandhabungsvorrichtung kann vorteilhaft ein zuverlässiges Erfassen einer Verpackungsrohlingkenngröße für ein zuverlässiges formschlüssiges Halten der Verpackungsrohlinge mittels des Auf- und/oder Anlageelements, insbesondere mittels der Auf- und/oder Anlageelemente, erreicht werden. Es kann vorteilhaft ein hoher Automatisierungsgrad erreicht werden. Es kann vorteilhaft eine Prüfung einer Stapelqualität der Verpackungsrohlinge ermöglicht werden, insbesondere in einem frühen Verarbeitungsstadium der Verpackungsrohlinge, um vorteilhaft einem Maschinenstopp entgegenwirken zu können. Es kann vorteilhaft eine zuverlässige Erfassung von relevanten Verpackungsrohlingkenngrößen zu einem Handhaben von Verpackungsrohlingen mittels der Handhabungseinheit realisiert werden. Es kann vorteilhaft ein einfaches und sicheres Handhaben von Verpackungsrohlingen ermöglicht werden. Es kann vorteilhaft ein präzises Aufnehmen und ein präzises Ablegen der Verpackungsrohlinge in dem Kartonmagazin ermöglicht werden. Es kann vorteilhaft eine hohe Produktivität der die Produkthandhabungsvorrichtung umfassenden Verpackungsmaschine realisiert werden. Es kann vorteilhaft im Wesentlichen unabhängig von einer Ausrichtung und/oder Anordnung von Verpackungsrohlingen auf oder an einer Transport- oder Lagervorrichtung, vorzugsweise Palette, ein zuverlässiges Handhaben, insbesondere Greifen, von Verpackungsrohlingen ermöglicht werden, insbesondere da eine Ausrichtung und/oder Anordnung von Verpackungsrohlingen auf oder an einer Transport- oder Lagervorrichtung, vorzugsweise Palette, mittels der Erfassungseinheit vorteilhaft erfassbar ist.

Die Erfassungseinheit kann als optische, als akustische und/oder als taktile Erfassungseinheit ausgebildet sein. Beispielsweise kann die Erfassungseinheit zumindest ein oder mehrere Erfassungselement/e aufweisen, das/die als taktile/r Sensor/en, wie beispielsweise als Messtaster o. dgl., ausgebildet ist/sind. Alternativ oder zusätzlich ist es denkbar, dass die Erfassungseinheit zumindest ein oder mehrere akustische Erfassungselement/e aufweist, das/die als akustische/r Sensor/en, wie beispielsweise Radarsensor/en o. dgl., ausgebildet ist/sind. Bevorzugt umfasst die Erfassungseinheit zumindest ein oder mehrere optische Erfassungselement/e, das/die als optische/r Sensor/en, wie beispielsweise als Lasersensor/en, als LiDAR-Sensor/en o. dgl., ausgebildet ist/sind. Das/die optischein Erfassungselement/e ist/sind vorzugsweise verschieden von einem CCD-Sensor oder einem CMOS-Sensor ausgebildet. Vorzugsweise ist die Erfassungseinheit zumindest dazu vorgesehen, eine Kontur, insbesondere eine Außenkontur von einzelnen Verpackungsrohlingen, eine Position von einzelnen Verpackungsrohlingen relativ zueinander, eine Ausrichtung der Verpackungsrohlinge relativ zueinander und/oder relativ zur Transport- oder Lagervorrichtung, vorzugsweise Palette, eine maximale Materialstärke von einzelnen Verpackungsrohlingen, eine maximale Höhe eines Stapels von Verpackungsrohlingen, eine Position einer Zwischenlage zwischen mehreren Stapeln von Verpackungsrohlingen, eine Position von einem oder mehreren Ausschnitt/en, insbesondere Schlitz/en, zwischen zwei Seitenlaschen eines Verpackungsrohlings, eine Distanz von Ausschnitten relativ zueinander und/oder andere, einem Fachmann als sinnvoll erscheinende Verpackungsrohlingkenngrößen zu erfassen. Unter "vorgesehen" soll insbesondere speziell eingerichtet, speziell ausgelegt, speziell ausgestattet und/oder speziell programmiert verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Die Erfassungseinheit kann an der Handhabungseinheit, insbesondere am Grundkörper, angeordnet sein oder getrennt von der Handhabungseinheit angeordnet sein. Die Erfassungseinheit kann beweglich am Grundkörper der Handhabungseinheit gelagert sein oder ortsfest am Grundkörper der Handhabungseinheit befestigt sein, insbesondere um zusammen mit der Handhabungseinheit beweglich zu sein. Es ist auch denkbar, dass die Erfassungseinheit separat zur, insbesondere unabhängig von der, Handhabungseinheit beweglich ist. Weitere, einem Fachmann als sinnvoll erscheinende Anordnungen der Erfassungseinheit sind ebenfalls denkbar, wie beispielsweise eine Anordnung der Erfassungseinheit an einer Drohne, an einem Automated-Guided-Vehicle (AGV), an einem, insbesondere zusätzlichen, Industrieroboter o. dgl. Vorzugsweise erfolgt in Abhängigkeit von mittels der Erfassungseinheit erfassten Verpackungsrohlingkenngrößen, eine Voreinstellung einer Position der Auf- und/oder Anlageelemente relativ zu einem Grundkörper der Handhabungseinheit, insbesondere um eine einfache und schnelle Anpassung an verschieden große Verpackungsrohlinge, wie beispielsweise bei einem Formatwechsel o. dgl. und/oder ein sicheres und zuverlässiges Handhaben, insbesondere Greifen, der Verpackungsrohlinge zu ermöglichen. Die Produkthandhabungsvorrichtung umfasst bevorzugt eine Steuer- oder Regeleinheit, die mit der Erfassungseinheit datentechnisch verbunden ist, wobei die Steuer- oder Regeleinheit dazu eingerichtet ist, die Handhabungseinheit in Abhängigkeit von mittels der Erfassungseinheit erfassten Verpackungsrohlingkenngrößen zu steuern oder zu regeln. Unter einer "Steuer- oder Regeleinheit" soll insbesondere eine Einheit mit zumindest einer Steuerelektronik verstanden werden. Unter einer "Steuerelektronik" soll insbesondere eine Einheit mit einer Prozessoreinheit und mit einer Speichereinheit sowie mit einem in der Speichereinheit gespeicherten Betriebsprogramm verstanden werden.

Die Produkthandhabungsvorrichtung ist bevorzugt als Kartonmagazinbeladevorrichtung ausgebildet, die zu einem Handhaben von Stapeln aus Verpackungsrohlingen, insbesondere Karton-Rohlingen, vorgesehen ist. Bevorzugt ist die Produkthandhabungsvorrichtung zu einem automatischen Beladen eines Kartonmagazins einer Verpackungsmaschine mit Stapeln aus Verpackungsrohlingen, insbesondere Karton-Rohlingen, vorgesehen. Vorzugsweise umfasst, insbesondere umfassen, zumindest eines, insbesondere zumindest zwei, der Auf- und/oder Anlageelemente, insbesondere jeweils, eine quer, insbesondere zumindest im Wesentlichen senkrecht, zur Auflagefläche verlaufende Seitenanlagefläche, an der der Stapel aus Verpackungsrohlingen mit einer quer zur Haupterstreckungsfläche verlaufenden Seitenfläche zumindest während eines Handhabens anlegbar ist. Vorzugsweise ist der Stapel aus Verpackungsrohlingen mittels des zumindest einen der Auf- und/oder Anlageelemente, insbesondere mittels zumindest zwei der Auf- und/oder Anlageelemente, mittels einer zumindest im Wesentlichen parallel zur Haupterstreckungsfläche des Stapels aus Verpackungsrohlingen wirkenden formschlüssigen Verbindung mit der Handhabungseinheit haltbar. Es ist jedoch auch denkbar, dass der Stapel aus Verpackungsrohlingen mittels des zumindest einen der Auf- und/oder Anlageelemente, insbesondere mittels zumindest zwei der Auf- und/oder Anlageelemente, zusätzlich mittels einer zumindest im Wesentlichen senkrecht zur Haupterstreckungsfläche des Stapels aus Verpackungsrohlingen wirkenden formschlüssigen Verbindung haltbar ist. Unter "im Wesentlichen parallel" soll insbesondere eine Ausrichtung einer Richtung relativ zu einer Bezugsrichtung, insbesondere in einer Ebene, verstanden werden, wobei die Richtung gegenüber der Bezugsrichtung eine Abweichung insbesondere kleiner als 8°, vorteilhaft kleiner als 5° und besonders vorteilhaft kleiner als 2° aufweist. Die Produkthandhabungsvorrichtung ist vorzugsweise an einem Industrieroboter, insbesondere an einer Werkzeugschnittstelle des Industrieroboters, anordenbar oder die Produkthandhabungsvorrichtung umfasst bevorzugt zumindest einen Industrieroboter, an dem bevorzugt zumindest die Handhabungseinheit, insbesondere an einer Werkzeugschnittstelle des Industrieroboters, anordenbar ist. Der Industrieroboter ist bevorzugt als mehrachsiger Roboter ausgebildet, der eine, einem Fachmann bereits bekannte Funktionsweise und Ausgestaltung aufweist. Der Industrieroboter kann als ortsfester Industrieroboter oder als mobiler Industrieroboter ausgebildet sein. Die Produkthandhabungsvorrichtung oder zumindest die Handhabungseinheit ist vorzugsweise mittels des Industrieroboters rotatorisch um und/oder translatorisch entlang zumindest eine/r, vorzugsweise drei, Bewegungsachse/n beweglich gelagert, insbesondere relativ zur Verpackungsmaschine und/oder relativ zu einem Untergrund, auf dem der Industrieroboter angeordnet ist. Vorzugsweise umfasst die Handhabungseinheit den Grundkörper, an dem eine Verbindungsschnittstelle der Handhabungseinheit zu einer, insbesondere form- und/oder kraftschlüssigen, Verbindung der Handhabungseinheit mit dem Industrieroboter, insbesondere mit der Werkzeugschnittstelle des Industrieroboters, angeordnet ist. Bevorzugt ist die Handhabungseinheit mittels der Verbindungsschnittstelle an der Werkzeugschnittstelle des Industrieroboters, insbesondere lösbar, fixiert. Die Verbindungsschnittstelle kann, insbesondere zusätzlich zu einer Fixierung der Handhabungseinheit an dem Industrieroboter, zu einer Energieversorgung und/oder einer Datenverbindung vorgesehen sein, vorzugsweise auf eine, einem Fachmann bereits bekannte Art und Weise. Es ist jedoch auch denkbar, dass die Handhabungseinheit, insbesondere zusätzlich zur Verbindungsschnittstelle, zumindest eine, insbesondere getrennt von der Verbindungsschnittstelle ausgebildete, Übertragungsschnittstelle zu einer Energie- und/oder Datenübertragung, insbesondere auf eine, einem Fachmann bereits bekannte Art und Weise, aufweist.

Die Handhabungseinheit ist vorzugsweise zu einem Handhaben von Stapeln aus Verpackungsrohlingen vorgesehen. Insbesondere ist die Handhabungseinheit zu einem Abheben/einer Entnahme von einem Stapel aus Verpackungsrohlingen aus einer Vielzahl auf oder an der Transport- oder Lagervorrichtung, insbesondere der Palette, angeordneten Verpackungsrohlingen und zu einer anschließenden Übergabe des abgehobenen/entnommenen Stapels aus Verpackungsrohlingen an eine Verpackungsmaschine, insbesondere an ein Kartonmagazin oder an eine Zuführtransporteinheit, vorzugweise einen so genannten Feeder, der Verpackungsmaschine, vorgesehen. Bevorzugt ist die Vielzahl auf oder an der Transport- oder Lagervorrichtung, insbesondere der Palette, angeordneten Verpackungsrohlingen auf eine, einem Fachmann bereits bekannte Art und Weise geordnet bzw. gestapelt auf oder an der Transport- oder Lagervorrichtung angeordnet. Die Handhabungseinheit ist bevorzugt zu einem Abstapeln/Abnehmen von Stapeln aus Verpackungsrohlingen bis zu einer jeweiligen Zwischenlage der Vielzahl auf oder an der Transport- oder Lagervorrichtung, insbesondere der Palette, angeordneten Verpackungsrohlingen ausgebildet. Eine Funktion und Ausgestaltung von Zwischenlagen an der Transport- oder Lagervorrichtung, insbesondere der Palette, sind dem Fachmann bereits bekannt und werden vorzugsweise zu einem Stabilisieren der Vielzahl auf oder an der Transport- oder Lagervorrichtung, insbesondere der Palette, angeordneten Verpackungsrohlingen während beispielsweise einem Transport mit einem LKW auf eine, einem Fachmann bereits bekannte Art und Weise genutzt.

Zu einem Handhaben der Stapel aus Verpackungsrohlingen umfasst die Handhabungseinheit vorzugsweise zumindest die, insbesondere drei, Auf- und/oder Anlageelemente. Zwei der, insbesondere drei, Auf- und/oder Anlageelemente sind vorzugsweise als Seitenlaschenschlitzeingriffelemente ausgebildet, die zu einem Handhaben des Stapels aus Verpackungsrohlingen, in einen Ausschnitt, insbesondere in einen Schlitz, zwischen zwei Seitenlaschen der Verpackungsrohlinge einführbar sind. Zumindest eines der, insbesondere drei, Auf- und/oder Anlageelemente ist bevorzugt als Greiffinger, insbesondere als Primärgreiffinger, der vor den Seitenlaschenschlitzeingriffelementen mit dem Stapel aus Verpackungsrohlingen in Kontakt bringbar ist bzw. gebracht wird, ausgebildet. Bevorzugt sind die, insbesondere drei, Auf- und/oder Anlageelemente beweglich am Grundkörper der Handhabungseinheit gelagert, insbesondere relativ zueinander, relativ zum Industrieroboter und/oder relativ zur Verpackungsmaschine. Vorzugsweise erstrecken sich einzelne Bewegungsachsen der, insbesondere drei, Auf- und/oder Anlageelemente jeweils zumindest im Wesentlichen parallel zu einer Haupterstreckungsebene der Handhabungseinheit. Unter einer "Haupterstreckungsebene" eines Elements oder einer Baueinheit soll insbesondere eine Ebene verstanden werden, welche sich parallel zu einer größten Seitenfläche eines kleinsten gedachten Quaders erstreckt, welcher das Element oder die Baueinheit gerade noch vollständig umschließt, und insbesondere durch den Mittelpunkt des Quaders verläuft. Zumindest zwei Bewegungsachsen der, insbesondere drei, Auf- und/oder Anlageelemente verlaufen bevorzugt koaxial, insbesondere die Bewegungsachsen der als Seitenlaschenschlitzeingriffelemente ausgebildeten Auf- und/oder Anlageelemente. Zumindest eine der Bewegungsachsen der, insbesondere drei, Auf- und/oder Anlageelemente verläuft quer, insbesondere zumindest im Wesentlichen senkrecht, zu zumindest einer der Bewegungsachsen der, insbesondere drei, Auf- und/oder Anlageelemente, insbesondere zu den zwei koaxial verlaufenden Bewegungsachsen der, insbesondere drei, Auf- und/oder Anlageelemente. Die, insbesondere drei, Auf- und/oder Anlageelemente können rotatorisch um und/oder translatorisch entlang der jeweiligen Bewegungsachse beweglich gelagert sein, insbesondere relativ zum Grundkörper der Handhabungseinheit. Die, insbesondere drei, Auf- und/oder Anlageelemente können stufenlos oder in Stufen beweglich am Grundkörper gelagert sein. Denkbar ist auch, dass die, insbesondere drei, Auf- und/oder Anlageelemente federbelastet beweglich am Grundkörper gelagert sind, insbesondere um einer Beschädigung des Stapels an Verpackungsrohlingen während eines Handhabens mittels der Handhabungseinheit entgegenzuwirken. Zumindest zwei der Auf- und/oder Anlageelemente sind vorzugsweise fluchtend zueinander angeordnet, insbesondere betrachtet entlang einer zumindest im Wesentlichen parallel zur Haupterstreckungsebene der Handhabungseinheit verlaufenden Richtung.

Die Haupterstreckungsfläche des Stapels aus Verpackungsrohlingen erstreckt sich in einem an der Handhabungseinheit angeordneten Zustand des Stapels aus Verpackungsrohlingen vorzugsweise zumindest im Wesentlichen parallel zur Haupterstreckungsebene der Handhabungseinheit. Die, insbesondere drei, Auf- und/oder Anlageelemente umfassen vorzugsweise jeweils eine Auflagefläche, an der der Stapel aus Verpackungsrohlingen, insbesondere ein unterster Verpackungsrohling des Stapels aus Verpackungsrohlingen, mit der Haupterstreckungsfläche zumindest während eines Handhabens anlegbar ist, insbesondere anliegt. Bevorzugt umfassen zumindest zwei, insbesondere alle, der Auf- und/oder Anlageelemente jeweils eine quer, insbesondere zumindest im Wesentlichen senkrecht, zur Auflagefläche verlaufende Seitenanlagefläche, an der der Stapel aus Verpackungsrohlingen mit einer quer zur Haupterstreckungsfläche verlaufenden Seitenfläche zumindest während eines Handhabens anlegbar ist, insbesondere anliegt. Der Ausdruck "im Wesentlichen senkrecht" soll insbesondere eine Ausrichtung einer Richtung relativ zu einer Bezugsrichtung definieren, wobei die Richtung und die Bezugsrichtung, insbesondere in einer Projektionsebene betrachtet, einen Winkel von 90° einschließen und der Winkel eine maximale Abweichung von insbesondere kleiner als 8°, vorteilhaft kleiner als 5° und besonders vorteilhaft kleiner als 2° aufweist. Bevorzugt sind alle Seitenanlageflächen der Auf- und/oder Anlageelemente in einem an der Handhabungseinheit angeordneten Zustand des Stapels aus Verpackungsrohlingen auf Seiten der Auf- und/oder Anlageelemente angeordnet, die dem Stapel aus Verpackungsrohlingen zugewandt ist. Vorzugsweise ist mittels der Seitenanlageflächen der Auf- und/oder Anlageelemente eine entlang einer zumindest im Wesentlichen parallel zur Haupterstreckungsfläche des Stapels aus Verpackungsrohlingen verlaufenden Richtung wirkende formschlüssige Verbindung zwischen den Auf- und/oder Anlageelementen und dem Stapel aus Verpackungsrohlingen realisierbar.

Die Erfassungseinheit umfasst bevorzugt das zumindest eine, insbesondere optische, Erfassungselement und das zumindest eine weitere, insbesondere optische, Erfassungselement, wobei das Erfassungselement zu einer Erfassung zumindest einer Verpackungsrohlingkenngröße und das weitere Erfassungselement zu einer Erfassung zumindest einer weiteren Verpackungsrohlingkenngröße eingerichtet sind. Das, insbesondere optische, Erfassungselement weist vorzugsweise eine vom weiteren, insbesondere optischen, Erfassungselement verschiedene Ausgestaltung auf, insbesondere zumindest hinsichtlich eins Aufbaus, wobei ein Wirkprinzip gleich sein kann, wie beispielsweise eine Ausgestaltung des, insbesondere optischen, Erfassungselements als Linienlaser und des weiteren, insbesondere optischen, Erfassungselements als Distanzlasersensor o. dgl. Bevorzugt sind das, insbesondere optische, Erfassungselement und das weitere, insbesondere optische, Erfassungselement voneinander beabstandet, insbesondere am Grundkörper der Handhabungseinheit, angeordnet. Das, insbesondere optische, Erfassungselement und/oder das weitere, insbesondere optische, Erfassungselement können/kann positionsfix, vorzugsweise relativ zueinander, insbesondere am Grundkörper der Handhabungseinheit, angeordnet sein. Denkbar ist auch, dass das, insbesondere optische, Erfassungselement und/oder das weitere, insbesondere optische, Erfassungselement beweglich, vorzugsweise relativ zueinander, insbesondere am Grundkörper der Handhabungseinheit, angeordnet sind/ist. Vorzugsweise umfasst die Erfassungseinheit ein einzelnes, insbesondere optisches, Erfassungselement und zumindest zwei weitere, insbesondere optische, Erfassungselemente. Es ist jedoch auch denkbar, dass die Erfassungseinheit eine andere, einem Fachmann als sinnvoll erscheinende Anzahl an Erfassungselementen und weiteren Erfassungselementen umfasst. Beispielsweise ist das, insbesondere optische, Erfassungselement dazu vorgesehen, eine Kontur, insbesondere eine Außenkontur von einzelnen Verpackungsrohlingen, eine Position von einzelnen Verpackungsrohlingen relativ zueinander, eine Ausrichtung der Verpackungsrohlinge relativ zueinander und/oder relativ zur Transport- oder Lagervorrichtung, vorzugsweise Palette, o. dgl. zu erfassen. Das weitere, insbesondere optische, Erfassungselement ist beispielsweise dazu vorgesehen, eine maximale Materialstärke von zumindest einem Verpackungsrohling, eine maximale Höhe eines Stapels von Verpackungsrohlingen, eine Position einer Zwischenlage zwischen mehreren Stapeln von Verpackungsrohlingen, eine Position von einem oder mehreren Ausschnitt/en, insbesondere Schlitz/en, zwischen zwei Seitenlaschen eines Verpackungsrohlings, eine Distanz von Ausschnitten o. dgl. zu erfassen. Durch die erfindungsgemäße Ausgestaltung der Produkthandhabungsvorrichtung kann vorteilhaft eine zuverlässige Erfassung von relevanten Verpackungsrohlingkenngrößen zu einem Handhaben von Verpackungsrohlingen mittels der Handhabungseinheit realisiert werden. Es kann vorteilhaft ein zuverlässiges Erfassen einer Verpackungsrohlingkenngröße für ein zuverlässiges formschlüssiges Halten der Verpackungsrohlinge mittels des Auf- und/oder Anlageelements, insbesondere mittels der Auf- und/oder Anlageelemente, erreicht werden.

Erfindungsgemäß wird vorgeschlagen, dass die Erfassungseinheit zumindest das, insbesondere optische, Erfassungselement zu einer Erfassung einer als Kontur zumindest eines Verpackungsrohlings der Verpackungsrohlinge ausgebildeten Verpackungsrohlingkenngröße und zumindest das weitere, insbesondere optische, Erfassungselement zu einer Erfassung einer als Position eines Ausschnitts, insbesondere eines Schlitzes, zwischen den zwei Seitenlaschen des Verpackungsrohlings der Verpackungsrohlinge ausgebildeten Verpackungsrohlingkenngröße umfasst. Die Erfassungseinheit umfasst vorzugsweise ein einzelnes optisches Erfassungselement, das dazu vorgesehen ist, eine als Kontur zumindest eines Verpackungsrohlings der Verpackungsrohlinge ausgebildete Verpackungsrohlingkenngröße zu erfassen, und zumindest zwei weitere optische Erfassungselemente, die dazu vorgesehen sind, jeweils eine als Position eines Ausschnitts, insbesondere eines Schlitzes, zwischen zwei Seitenlaschen eines Verpackungsrohlings der Verpackungsrohlinge ausgebildete Verpackungsrohlingkenngröße zu erfassen. Durch die erfindungsgemäße Ausgestaltung der Produkthandhabungsvorrichtung kann vorteilhaft eine zuverlässige Erfassung von relevanten Verpackungsrohlingkenngrößen zu einem Handhaben von Verpackungsrohlingen mittels der Handhabungseinheit realisiert werden. Es kann vorteilhaft ein zuverlässiges Erfassen einer Verpackungsrohlingkenngröße für ein zuverlässiges formschlüssiges Halten der Verpackungsrohlinge mittels des Auf- und/oder Anlageelements, insbesondere mittels der Auf- und/oder Anlageelemente, erreicht werden. Es kann vorteilhaft ein hoher Automatisierungsgrad erreicht werden. Es kann vorteilhaft eine Prüfung einer Stapelqualität der Verpackungsrohlinge ermöglicht werden, insbesondere in einem frühen Verarbeitungsstadium der Verpackungsrohlinge, um vorteilhaft einem Maschinenstopp entgegenwirken zu können.

Zudem wird vorgeschlagen, dass die Erfassungseinheit das zumindest eine optische Erfassungselement, das als Laserscanner/Laser-Profilsensor ausgebildet ist, und das zumindest eine weitere optische Erfassungselement, das als Laserdistanzsensor ausgebildet ist, umfasst. Das optische Erfassungselement ist vorzugsweise entlang einer zumindest im Wesentlichen parallel zu einer Bewegungsachse zumindest eines Separierelements der Handhabungseinheit verlaufenden Richtung relativ zum/zu den weiteren optischen Erfassungselement/en beabstandet, insbesondere am Grundkörper der Handhabungseinheit, angeordnet. Die zwei weiteren optischen Erfassungselemente sind vorzugsweise jeweils als Laserdistanzsensor ausgebildet. Bevorzugt sind die zwei weiteren optischen Erfassungselemente entlang einer zumindest im Wesentlichen parallel zu einer Bewegungsachse zumindest eines der Auf- und/oder Anlageelemente verlaufenden Richtung relativ zueinander beabstandet, insbesondere am Grundkörper der Handhabungseinheit, angeordnet. Durch die erfindungsgemäße Ausgestaltung der Produkthandhabungsvorrichtung kann vorteilhaft eine robuste Messanordnung realisiert werden, deren Messgenauigkeit vorteilhaft wenig durch Fremdlicht beeinflussbar ist. Es kann vorteilhaft auch bei bedruckten Verpackungsrohlingen eine zuverlässige Erfassung von relevanten Verpackungsrohlingkenngrößen erreicht werden. Es kann vorteilhaft auf spezielle Markierungen an den Verpackungsrohlingen, die sonst bei bereits bekannten Produkthandhabungsvorrichtungen Verwendung finden, um ein Handhaben der Verpackungsrohlinge mittels den bereits bekannten Produkthandhabungsvorrichtungen zu ermöglichen, verzichtet werden. Es können vorteilhaft verrutschte Verpackungsrohlinge zuverlässig erkannt werden. Es kann vorteilhaft eine Aussage hinsichtlich einer Qualität des handzuhabenden Stapels aus Verpackungsrohlingen ermöglicht werden. Es können vorteilhaft Tiefeninformationen erfasst werden, um eine maximale Höhe eines handzuhabenden Stapels aus Verpackungsrohlingen zu bestimmen. Es sind vorzugsweise wenige Bewegungen/Erfassungsschritte ausreichend, um eine präzise Erfassung von Verpackungsrohlingkenngrößen zu ermöglichen. Es kann vorteilhaft eine zuverlässige Erfassung von relevanten Verpackungsrohlingkenngrößen zu einem Handhaben von Verpackungsrohlingen mittels der Handhabungseinheit realisiert werden. Es kann vorteilhaft ein zuverlässiges Erfassen einer Verpackungsrohlingkenngröße für ein zuverlässiges formschlüssiges Halten der Verpackungsrohlinge mittels des Auf- und/oder Anlageelements, insbesondere mittels der Auf- und/oder Anlageelemente, erreicht werden.

Es wird weiter vorgeschlagen, dass die Produkthandhabungsvorrichtung zumindest eine Bewegungs- und/oder Lagereinheit zu einer, insbesondere translatorisch, beweglichen Lagerung der Erfassungseinheit zumindest relativ zu einem Grundkörper der Handhabungseinheit umfasst. Die Erfassungseinheit ist bevorzugt als Ganzes mittels der Bewegungs- und/oder Lagereinheit beweglich gelagert, insbesondere relativ zum Grundkörper der Handhabungseinheit. Alternativ oder zusätzlich ist denkbar, dass die Bewegungs- und/oder Lagereinheit dazu vorgesehen ist, das Erfassungselement und das/die weitere/n Erfassungselement/e individuell relativ zueinander beweglich zu lagern. Vorzugsweise ist die Bewegungs- und/oder Lagereinheit dazu vorgesehen, die Erfassungseinheit als Ganzes und/oder die einzelnen Erfassungselemente individuell entlang und/oder um eine Bewegungsachse der Bewegungs- und/oder Lagereinheit beweglich zu lagern, die zumindest im Wesentlichen parallel zur Bewegungsachse des Separierelements der Handhabungseinheit verläuft, und/oder entlang und/oder um eine weitere Bewegungsachse der Bewegungs- und/oder Lagereinheit, die zumindest im Wesentlichen parallel zur Bewegungsachse zumindest eines der Auf- und/oder Anlageelemente verläuft. Es sind auch andere oder weitere Bewegungsachsen denkbar, entlang und/oder um die die Erfassungseinheit mittels der Bewegungs- und/oder Lagereinheit beweglich gelagert ist. Die Bewegungs- und/oder Lagereinheit kann beispielsweise als lineare Führungsschieneneinheit mit geraden und/oder gebogenen Streckenabschnitten, als Rotationslagereinheit und/oder als eine andere, einem Fachmann als sinnvoll erscheinende Einheit ausgebildet sein. Bei einer Ausgestaltung der Bewegungs- und/oder Lagereinheit als lineare Führungsschieneneinheit ist beispielsweise denkbar, dass die Bewegungs- und/oder Lagereinheit zumindest einen Führungsschlitten aufweist, an dem die Erfassungseinheit angeordnet ist, wobei der Führungsschlitten beweglich an zumindest einer, insbesondere am Grundkörper der Handhabungseinheit angeordneten, Führungsschiene der Bewegungs- und/oder Lagereinheit gelagert ist. Alternativ oder zusätzlich ist denkbar, dass die Erfassungseinheit mittels der Bewegungs- und/oder Lagereinheit drehbar, insbesondere am Grundkörper der Handhabungseinheit, gelagert ist. Die Bewegungs- und/oder Lagereinheit ist vorzugsweise am Grundkörper der Handhabungseinheit angeordnet. Es ist jedoch auch denkbar, dass die Bewegungs- und/oder Lagereinheit als eine eigenständige Einheit ausgebildet ist, die separat zum Grundkörper vorgesehen ist und mittels derer die Erfassungseinheit getrennt von der Handhabungseinheit bewegbar ist. Weitere, einem Fachmann als sinnvoll erscheinende Ausgestaltungen und/oder Anordnungen der Bewegungs- und/oder Lagereinheit sind ebenfalls denkbar. Die Bewegungs- und/oder Lagereinheit kann zumindest einen Antrieb, wie beispielsweise einen Elektromotor, einen Hydraulikzylinder, einen Pneumatikzylinder o. dgl., aufweisen, mittels dem die Erfassungseinheit zu einer Bewegung antreibbar ist. Durch die erfindungsgemäße Ausgestaltung der Produkthandhabungsvorrichtung kann vorteilhaft eine zuverlässige Erfassung von relevanten Verpackungsrohlingkenngrößen zu einem Handhaben von Verpackungsrohlingen mittels der Handhabungseinheit realisiert werden. Es sind vorteilhaft wenige Bewegungen/Erfassungsschritte ausreichend, um eine präzise Erfassung von Verpackungsrohlingkenngrößen zu ermöglichen. Es kann vorteilhaft ein zuverlässiges Erfassen einer Verpackungsrohlingkenngröße für ein zuverlässiges formschlüssiges Halten der Verpackungsrohlinge mittels des Auf- und/oder Anlageelements, insbesondere mittels der Auf- und/oder Anlageelemente, erreicht werden. Es kann vorteilhaft eine hohe Produktivität der die Produkthandhabungsvorrichtung umfassenden Verpackungsmaschine realisiert werden.

Des Weiteren wird vorgeschlagen, dass die Erfassungseinheit zumindest ein, insbesondere optisches, Entfernungserfassungselement, insbesondere Langdistanzlasersensor, zu einer Erfassung einer Entfernung der Handhabungseinheit, insbesondere einer Entfernung der Auf- und/oder Anlageelemente, relativ zu den auf oder an der Transport- oder Lagervorrichtung, vorzugsweise Palette, angeordneten Verpackungsrohlingen, relativ zum Kartonmagazin und/oder relativ zu bereits am Kartonmagazin angeordneten Verpackungsrohlingen umfasst. Bevorzugt ist das Entfernungserfassungselement als Langdistanzlasersensor ausgebildet. Es ist jedoch auch denkbar, dass das Entfernungserfassungselement als Kamera, als Radar oder als ein anderes, einem Fachmann als sinnvoll erscheinendes Entfernungserfassungselement ausgebildet ist. Durch die erfindungsgemäße Ausgestaltung der Produkthandhabungsvorrichtung kann vorteilhaft einer Kollision der Handhabungseinheit mit Verpackungsrohlingen auf oder an der Transport- oder Lagervorrichtung, vorzugsweise der Palette, mit dem Kartonmagazin selbst und/oder mit bereits am Kartonmagazin angeordneten Verpackungsrohlingen entgegengewirkt werden. Es kann vorteilhaft ein hoher Automatisierungsgrad erreicht werden. Es kann vorteilhaft eine Positionserfassung von Verpackungsrohlingen auf oder an der Transport- oder Lagervorrichtung, vorzugsweise der Palette, eine Positionserfassung des Kartonmagazins relativ zur Handhabungseinheit und/oder eine Positionserfassung von bereits am Kartonmagazin angeordneten Verpackungsrohlingen ermöglicht werden. Es kann vorteilhaft ein einfaches und sicheres Handhaben von Verpackungsrohlingen ermöglicht werden. Es kann vorteilhaft ein präzises Aufnehmen und ein präzises Ablegen der Verpackungsrohlinge in dem Kartonmagazin ermöglicht werden. Es kann vorteilhaft eine hohe Produktivität der die Produkthandhabungsvorrichtung umfassenden Verpackungsmaschine realisiert werden. Es kann vorteilhaft im Wesentlichen unabhängig von einer Ausrichtung und/oder Anordnung von Verpackungsrohlingen auf oder an einer Transport- oder Lagervorrichtung, vorzugsweise Palette, ein zuverlässiges Handhaben, insbesondere Greifen, von Verpackungsrohlingen ermöglicht werden.

Zudem wird vorgeschlagen, dass das Entfernungserfassungselement an einem, insbesondere dem bereits zuvor genannten, Grundkörper der Handhabungseinheit, insbesondere zwischen dem zumindest einen Erfassungselement und dem zumindest einen weiteren Erfassungselement, angeordnet ist. Denkbar ist auch, dass das Entfernungserfassungselement an einer anderen, einem Fachmann als sinnvoll erscheinenden Position der Produkthandhabungsvorrichtung angeordnet ist, wie beispielsweise am Industrieroboter o. dgl. Durch die erfindungsgemäße Ausgestaltung der Produkthandhabungsvorrichtung kann eine kompakte Ausgestaltung der Produkthandhabungsvorrichtung realisiert werden. Es kann vorteilhaft ein einfaches und sicheres Handhaben von Verpackungsrohlingen ermöglicht werden. Es kann vorteilhaft ein präzises Aufnehmen und ein präzises Ablegen der Verpackungsrohlinge in dem Kartonmagazin ermöglicht werden. Es kann vorteilhaft eine hohe Produktivität der die Produkthandhabungsvorrichtung umfassenden Verpackungsmaschine realisiert werden. Es kann vorteilhaft im Wesentlichen unabhängig von einer Ausrichtung und/oder Anordnung von Verpackungsrohlingen auf oder an einer Transport- oder Lagervorrichtung, vorzugsweise Palette, ein zuverlässiges Handhaben, insbesondere Greifen, von Verpackungsrohlingen ermöglicht werden.

Ferner geht die Erfindung aus von einem Verfahren zu einem Handhaben von Stapeln aus Verpackungsrohlingen, insbesondere Karton-Rohlingen, vorzugsweise zu einem automatischen Beladen eines Kartonmagazins einer Verpackungsmaschine mit Stapeln aus Verpackungsrohlingen, mittels einer, insbesondere erfindungsgemäßen, Produkthandhabungsvorrichtung, wobei zumindest eine Handhabungseinheit der Produkthandhabungsvorrichtung mittels einer Steuer- oder Regeleinheit der Produkthandhabungsvorrichtung gesteuert oder geregelt wird, wobei in zumindest einem Verfahrensschritt mittels einer Erfassungseinheit zumindest eine Verpackungsrohlingkenngröße, insbesondere eine Ausrichtung und/oder eine Abmessung der Verpackungsrohlinge und/oder eine Position der Verpackungsrohlinge auf oder an einer Transport- oder Lagervorrichtung, vorzugsweise Palette, erfasst wird, die von der Steuer- oder Regeleinheit zu einer Steuerung oder Regelung der Handhabungseinheit berücksichtigt wird. Es wird vorgeschlagen, dass in zumindest einem Verfahrensschritt mittels zumindest eines, insbesondere optischen, vorzugsweise des bereits zuvor genannten, Erfassungselements der Erfassungseinheit zumindest eine als Kontur zumindest eines Verpackungsrohlings der Verpackungsrohlinge ausgebildete Verpackungsrohlingkenngröße erfasst wird und in zumindest einem, insbesondere weiteren, Verfahrensschritt mittels zumindest eines weiteren, insbesondere optischen, vorzugsweise des bereits zuvor genannten weiteren optischen, Erfassungselements der Erfassungseinheit zumindest eine als Position eines Ausschnitts, insbesondere eines Schlitzes, zwischen zwei Seitenlaschen eines Verpackungsrohlings der Verpackungsrohlinge ausgebildete Verpackungsrohlingkenngröße erfasst wird. Durch die erfindungsgemäße Ausgestaltung des Verfahrens kann vorteilhaft eine zuverlässige Erfassung von relevanten Verpackungsrohlingkenngrößen zu einem Handhaben von Verpackungsrohlingen mittels der Handhabungseinheit realisiert werden. Es kann vorteilhaft ein zuverlässiges Erfassen einer Verpackungsrohlingkenngröße für ein zuverlässiges formschlüssiges Halten der Verpackungsrohlinge mittels des Auf- und/oder Anlageelements, insbesondere mittels der Auf- und/oder Anlageelemente, erreicht werden. Es kann vorteilhaft ein einfaches und sicheres Handhaben von Verpackungsrohlingen ermöglicht werden. Es kann vorteilhaft ein präzises Aufnehmen und ein präzises Ablegen der Verpackungsrohlinge in dem Kartonmagazin ermöglicht werden. Es kann vorteilhaft eine hohe Produktivität der die Produkthandhabungsvorrichtung umfassenden Verpackungsmaschine realisiert werden. Es kann vorteilhaft im Wesentlichen unabhängig von einer Ausrichtung und/oder Anordnung von Verpackungsrohlingen auf oder an einer Transport- oder Lagervorrichtung, vorzugsweise Palette, ein zuverlässiges Handhaben, insbesondere Greifen, von Verpackungsrohlingen ermöglicht werden, insbesondere da eine Ausrichtung und/oder Anordnung von Verpackungsrohlingen auf oder an einer Transport- oder Lagervorrichtung, vorzugsweise Palette, mittels der Erfassungseinheit vorteilhaft erfassbar ist. Durch die erfindungsgemäße Ausgestaltung kann vorteilhaft ein hoher Automatisierungsgrad erreicht werden. Es kann vorteilhaft eine Prüfung einer Stapelqualität der Verpackungsrohlinge ermöglicht werden, insbesondere in einem frühen Verarbeitungsstadium der Verpackungsrohlinge, um vorteilhaft einem Maschinenstopp entgegenwirken zu können.

Ferner wird vorgeschlagen, dass in zumindest einem Verfahrensschritt mittels des weiteren Erfassungselements eine als Stapelhöhe der Verpackungsrohlinge ausgebildete Verpackungsrohlingkenngröße auf einer Transport- oder Lagervorrichtung, vorzugsweise Palette, erfasst wird. Durch die erfindungsgemäße Ausgestaltung kann vorteilhaft eine Aussage hinsichtlich einer Qualität des handzuhabenden Stapels aus Verpackungsrohlingen ermöglicht werden. Es können vorteilhaft Tiefeninformationen erfasst werden, um eine maximale Höhe eines handzuhabenden Stapels aus Verpackungsrohlingen zu bestimmen. Es kann vorteilhaft eine zuverlässige Erfassung von relevanten Verpackungsrohlingkenngrößen zu einem Handhaben von Verpackungsrohlingen mittels der Handhabungseinheit realisiert werden. Es kann vorteilhaft ein zuverlässiges Erfassen einer Verpackungsrohlingkenngröße für ein zuverlässiges formschlüssiges Halten der Verpackungsrohlinge mittels des Auf- und/oder Anlageelements, insbesondere mittels der Auf- und/oder Anlageelemente, erreicht werden.

Zudem wird vorgeschlagen, dass in zumindest einem, insbesondere zusätzlichen, Verfahrensschritt des Verfahrens eine Entfernung der Handhabungseinheit, insbesondere eine Entfernung der Auf- und/oder Anlageelemente, relativ zu den auf oder an der Transport- oder Lagervorrichtung, vorzugsweise Palette, angeordneten Verpackungsrohlingen, relativ zum Kartonmagazin und/oder relativ zu bereits am Kartonmagazin angeordneten Verpackungsrohlingen mittels zumindest eines, insbesondere optischen, Entfernungserfassungselement, insbesondere Langdistanzlasersensor, der Erfassungseinheit erfasst wird, die von der Steuer- oder Regeleinheit zu einer Steuerung oder Regelung der Handhabungseinheit berücksichtigt wird. Durch die erfindungsgemäße Ausgestaltung der Produkthandhabungsvorrichtung kann vorteilhaft einer Kollision der Handhabungseinheit mit Verpackungsrohlingen auf oder an der Transport- oder Lagervorrichtung, vorzugsweise der Palette, mit dem Kartonmagazin selbst und/oder mit bereits am Kartonmagazin angeordneten Verpackungsrohlingen entgegengewirkt werden. Es kann vorteilhaft ein hoher Automatisierungsgrad erreicht werden. Es kann vorteilhaft eine Positionserfassung von Verpackungsrohlingen auf oder an der Transport- oder Lagervorrichtung, vorzugsweise der Palette, eine Positionserfassung des Kartonmagazins relativ zur Handhabungseinheit und/oder eine Positionserfassung von bereits am Kartonmagazin angeordneten Verpackungsrohlingen ermöglicht werden. Es kann vorteilhaft ein einfaches und sicheres Handhaben von Verpackungsrohlingen ermöglicht werden. Es kann vorteilhaft ein präzises Aufnehmen und ein präzises Ablegen der Verpackungsrohlinge in dem Kartonmagazin ermöglicht werden. Es kann vorteilhaft eine hohe Produktivität der die Produkthandhabungsvorrichtung umfassenden Verpackungsmaschine realisiert werden. Es kann vorteilhaft im Wesentlichen unabhängig von einer Ausrichtung und/oder Anordnung von Verpackungsrohlingen auf oder an einer Transport- oder Lagervorrichtung, vorzugsweise Palette, ein zuverlässiges Handhaben, insbesondere Greifen, von Verpackungsrohlingen ermöglicht werden.

Des Weiteren wird eine Verpackungsmaschine zu einer Verpackung von Produkten, insbesondere Lebensmitteln, mit zumindest einer erfindungsgemäßen Produkthandhabungsvorrichtung vorgeschlagen. Vorzugsweise umfasst die Verpackungsmaschine zumindest ein, insbesondere das bereits zuvor genannte, Kartonmagazin, das insbesondere mittels der Produkthandhabungsvorrichtung mit Verpackungsrohlingen, vorzugsweise vollautomatisch, beladbar ist. Die Verpackungsmaschine kann weitere, einem Fachmann als sinnvoll erscheinende Vorrichtungen und/oder Einheiten umfassen, die zu einer Handhabung von Produkten, insbesondere von Lebensmitteln, nutzbar sind. Die Verpackungsmaschine ist vorzugsweise zu einer Herstellung, Abfüllung, Verpackung und/oder Umverpackung von Lebensmitteln vorgesehen. Die Verpackungsmaschine kann zusätzlich zur Produkthandhabungsvorrichtung beispielsweise eine Umformvorrichtung für Verpackungen, eine Schneidvorrichtung, eine Abfüllvorrichtung, eine Sterilisationsvorrichtung, eine Verschlussvorrichtung, eine Umverpackungsvorrichtung, eine Behälterzuführvorrichtung, eine Packvorrichtung o. dgl. umfassen. Durch die erfindungsgemäße Ausgestaltung der Verpackungsmaschine kann vorteilhaft ein zuverlässiges Handhaben von Verpackungsrohlingen mittels der Produkthandhabungsvorrichtung realisiert werden. Es kann vorteilhaft ein zuverlässiges Erfassen einer Verpackungsrohlingkenngröße für ein zuverlässiges formschlüssiges Halten der Verpackungsrohlinge mittels des Auf- und/oder Anlageelements, insbesondere mittels der Auf- und/oder Anlageelemente, erreicht werden. Es kann vorteilhaft ein einfaches und sicheres Handhaben von Verpackungsrohlingen ermöglicht werden. Es kann vorteilhaft ein präzises Aufnehmen und ein präzises Ablegen der Verpackungsrohlinge in dem Kartonmagazin ermöglicht werden. Es kann vorteilhaft eine hohe Produktivität der die Produkthandhabungsvorrichtung umfassenden Verpackungsmaschine realisiert werden. Es kann vorteilhaft im Wesentlichen unabhängig von einer Ausrichtung und/oder Anordnung von Verpackungsrohlingen auf oder an einer Transport- oder Lagervorrichtung, vorzugsweise Palette, ein zuverlässiges Handhaben, insbesondere Greifen, von Verpackungsrohlingen ermöglicht werden, insbesondere da eine Ausrichtung und/oder Anordnung von Verpackungsrohlingen auf oder an einer Transport- oder Lagervorrichtung, vorzugsweise Palette, mittels der Erfassungseinheit vorteilhaft erfassbar ist.

Die erfindungsgemäße Produkthandhabungsvorrichtung, das erfindungsgemäße Verfahren und/oder die erfindungsgemäße Verpackungsmaschine sollen/soll hierbei nicht auf die oben beschriebene Anwendung und Ausführungsform beschränkt sein. Insbesondere können/kann die erfindungsgemäße Produkthandhabungsvorrichtung, das erfindungsgemäße Verfahren und/oder die erfindungsgemäße Verpackungsmaschine zu einer Erfüllung einer hierin beschriebenen Funktionsweise eine von einer hierin genannten Anzahl von einzelnen Elementen, Bauteilen und Einheiten sowie Verfahrensschritten abweichende Anzahl aufweisen. Zudem sollen bei den in dieser Offenbarung angegebenen Wertebereichen auch innerhalb der genannten Grenzen liegende Werte als offenbart und als beliebig einsetzbar gelten.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: Eine erfindungsgemäße Verpackungsmaschine mit einer erfindungsgemäßen Produkthandhabungsvorrichtung, die zumindest eine Erfassungseinheit aufweist, in einer schematischen Darstellung,
- Fig. 2: eine Detailansicht der erfindungsgemäßen Produkthandhabungsvorrichtung während einer Einfahrbewegung eines Separierelements einer Handhabungseinheit der erfindungsgemäßen Produkthandhabungsvorrichtung in einer schematischen Darstellung,
- Fig. 3: eine Detailansicht der erfindungsgemäßen Produkthandhabungsvorrichtung in einer schematischen Darstellung,
- Fig. 4: eine Detailansicht der erfindungsgemäßen Produkthandhabungsvorrichtung während Auf- und/oder Anlageelemente der Handhabungseinheit einen Stapel aus Verpackungsrohlingen formschlüssig halten, insbesondere mittels einer Dreipunktauflage, in einer schematischen Darstellung,
- Fig. 5a: eine mögliche bewegliche Anordnung der Erfassungseinheit der erfindungsgemäßen Produkthandhabungsvorrichtung mittels einer Bewegungs- und/oder Lagereinheit der erfindungsgemäßen Produkthandhabungsvorrichtung in einer schematischen Darstellung,
- Fig. 5b: einen Erfassungsvorgang der Erfassungseinheit der erfindungsgemäßen Produkthandhabungsvorrichtung in einer schematischen Darstellung und
- Fig. 6: ein Ablaufdiagramm eines erfindungsgemäßen Verfahrens zu einem Handhaben von Stapeln aus Verpackungsrohlingen in einer schematischen Darstellung.

### Beschreibung des Ausführungsbeispiels

Figur 1 zeigt eine, insbesondere stark vereinfachte, Darstellung einer Verpackungsmaschine 16 zumindest zu einem Verpacken von Produkten (hier nicht näher dargestellt), insbesondere Lebensmitteln, wie beispielsweise Kekse, Biskuits, Schokoartikel o. dgl. Die Verpackungsmaschine 16 umfasst zumindest eine Produkthandhabungsvorrichtung 10 zu einem Handhaben von Stapeln aus Verpackungsrohlingen 12, insbesondere Karton-Rohlingen, vorzugsweise zu einem automatischen Beladen eines Kartonmagazins 14 der Verpackungsmaschine 16 mit Stapeln aus Verpackungsrohlingen 12. Die Verpackungsmaschine 16 ist insbesondere als eine Lebensmittelproduktions- und/oder Lebensmittelverpackungsmaschine ausgebildet. Es ist jedoch auch denkbar, dass die Verpackungsmaschine 16 eine andere, einem Fachmann als sinnvoll erscheinende Ausgestaltung aufweist, wie beispielsweise als eine Pharmazieproduktions- und/oder Pharmazieverpackungsmaschine o. dgl. Die Verpackungsmaschine 16 kann alternativ oder zusätzlich zu einer Herstellung, Verarbeitung und/oder Verpackung von Lebensmitteln, wie beispielsweise Kekse, Biskuits, Schokoartikel o. dgl., vorgesehen sein. Die Verpackungsmaschine 16 umfasst bevorzugt zusätzlich zur Produkthandhabungsvorrichtung 10 weitere, einem Fachmann als sinnvoll erscheinende Vorrichtungen und/oder Einheiten, die zu einer Herstellung, Verarbeitung und/oder Verpackung von Lebensmitteln Verwendung finden, wie beispielsweise eine Sterilisationsvorrichtung, eine Verschlussvorrichtung, eine Umverpackungsvorrichtung o. dgl.

Die Produkthandhabungsvorrichtung 10 umfasst zumindest eine Handhabungseinheit 18, die, insbesondere drei, Auf- und/oder Anlageelemente 20, 22, 24 umfasst, die, insbesondere jeweils, eine Auflagefläche 26, 28, 30 aufweisen, an der der Stapel aus Verpackungsrohlingen 12 mit einer Haupterstreckungsfläche 32, insbesondere einer Haupterstreckungsfläche 32 eines der Auf- und/oder Anlageelemente 20, 22, 24 zugewandten, insbesondere untersten, Verpackungsrohlings 12 des Stapels aus Verpackungsrohlingen 12, zumindest während eines Handhabens anlegbar ist (vgl. auch Figuren 2 und 4). Zumindest eines, insbesondere zumindest zwei, vorzugsweise alle, der Auf- und/oder Anlageelemente 20, 22, 24, umfasst/umfassen, insbesondere jeweils, vorzugsweise eine quer, insbesondere zumindest im Wesentlichen senkrecht, zur Auflagefläche 26, 28, 30 verlaufende Seitenanlagefläche 34, 36, 38, an der der Stapel aus Verpackungsrohlingen 12 mit einer quer zur Haupterstreckungsfläche 32 verlaufenden Seitenfläche 40 zumindest während eines Handhabens anlegbar ist (vgl. auch Figuren 2 bis 4). Vorzugsweise ist der Stapel aus Verpackungsrohlingen 12 mittels des zumindest einen der Auf- und/oder Anlageelemente 20, 22, 24, insbesondere mittels zumindest zwei der Auf- und/oder Anlageelemente 20, 22, 24, vorzugsweise mittels aller Auf- und/oder Anlageelemente 20, 22, 24, mittels einer zumindest im Wesentlichen parallel zur Haupterstreckungsfläche 32 des Stapels aus Verpackungsrohlingen 12 wirkenden formschlüssigen Verbindung mit der Handhabungseinheit 18 haltbar. Bevorzugt liegt der Stapel aus Verpackungsrohlingen 12 während eines Handhabens mittels der Handhabungseinheit 18 zusätzlich an der jeweiligen Auflagefläche 26, 28, 30 der einzelnen Auf- und/oder Anlageelemente 20, 22, 24 an.

Die Produkthandhabungsvorrichtung 10 ist vorzugsweise an einem Industrieroboter 78, insbesondere an einer Werkzeugschnittstelle 80 des Industrieroboters 78, anordenbar, insbesondere angeordnet, oder die Produkthandhabungsvorrichtung 10 umfasst bevorzugt den Industrieroboter 78, an dem zumindest die Handhabungseinheit 18, insbesondere an der Werkzeugschnittstelle 80 des Industrieroboters 78, anordenbar ist, insbesondere angeordnet ist. Die Produkthandhabungsvorrichtung 10 oder zumindest die Handhabungseinheit 18 ist vorzugsweise mittels des Industrieroboters 78 rotatorisch um und/oder translatorisch entlang zumindest eine/r, vorzugsweise drei, Bewegungsachse/n beweglich gelagert, insbesondere relativ zur Verpackungsmaschine 16 und/oder relativ zu einem Untergrund, auf dem der Industrieroboter 78 angeordnet ist. Vorzugsweise umfasst die Handhabungseinheit 18 einen Grundkörper 82, an dem eine Verbindungsschnittstelle 84 der Handhabungseinheit 18 zu einer, insbesondere form- und/oder kraftschlüssigen, Verbindung der Handhabungseinheit 18 mit dem Industrieroboter 78, insbesondere mit der Werkzeugschnittstelle 80 des Industrieroboters 78, angeordnet ist. Bevorzugt ist die Handhabungseinheit 18 mittels der Verbindungsschnittstelle 84 an der Werkzeugschnittstelle 80 des Industrieroboters 78, insbesondere lösbar, fixiert. Die Verbindungsschnittstelle 84 kann, insbesondere zusätzlich zu einer Fixierung der Handhabungseinheit 18 an dem Industrieroboter 78, zu einer Energieversorgung und/oder einer Datenverbindung vorgesehen sein, vorzugsweise auf eine, einem Fachmann bereits bekannte Art und Weise.

Des Weiteren umfasst die Produkthandhabungsvorrichtung 10 zumindest eine Erfassungseinheit 122, die dazu vorgesehen ist, zumindest eine Verpackungsrohlingkenngröße zu erfassen (vgl. auch Figur 5b). Die Erfassungseinheit 122 ist vorzugsweise als optische Erfassungseinheit ausgebildet. Es ist jedoch auch denkbar, dass die Erfassungseinheit 122 eine andere, einem Fachmann als sinnvoll erscheinende Ausgestaltung aufweist. Vorzugsweise umfasst die Erfassungseinheit 122 zumindest ein oder mehrere Erfassungselement/e 124, 126, 128, das/die als optische/r Sensor/en, wie beispielsweise als Lasersensor/en, als LiDAR-Sensor/en, als 2D- oder 3D-Laserscanner o. dgl., ausgebildet ist/sind. Bevorzugt ist die Erfassungseinheit 122 zumindest dazu vorgesehen, eine Kontur, insbesondere eine Außenkontur von einzelnen Verpackungsrohlingen 12, eine Position von einzelnen Verpackungsrohlingen 12 relativ zueinander, eine Ausrichtung der Verpackungsrohlinge 12 relativ zueinander und/oder relativ zu einer Transport- oder Lagervorrichtung 86, vorzugsweise Palette, eine maximale Materialstärke von einzelnen Verpackungsrohlingen 12, eine maximale Höhe eines Stapels von Verpackungsrohlingen 12, eine Position einer Zwischenlage 142 (vgl. Figur 5a) zwischen mehreren Stapeln von Verpackungsrohlingen 12, eine Position von einem oder mehreren Ausschnitt/en 70, 72, insbesondere Schlitz/en, zwischen zwei Seitenlaschen 74, 76, 114, 116 eines Verpackungsrohlings 12 (vgl. Figur 5b), eine Distanz der Ausschnitte 70, 72 relativ zueinander und/oder andere, einem Fachmann als sinnvoll erscheinende Verpackungsrohlingkenngrößen zu erfassen.

Die Erfassungseinheit 122 kann an der Handhabungseinheit 18, insbesondere am Grundkörper 82, angeordnet sein oder getrennt von der Handhabungseinheit 18 angeordnet sein. Die Erfassungseinheit 122 kann beweglich am Grundkörper 82 der Handhabungseinheit 18 gelagert sein (vgl. hierzu auch beispielhaft Figur 5a) oder ortsfest am Grundkörper 82 der Handhabungseinheit 18 befestigt sein, insbesondere um zusammen mit der Handhabungseinheit 18 beweglich zu sein, vorzugsweise mittels des Industrieroboters 78. Es ist auch denkbar, dass die Erfassungseinheit 122 separat zur, insbesondere unabhängig von der, Handhabungseinheit 18 beweglich ist. Weitere, einem Fachmann als sinnvoll erscheinende Anordnungen der Erfassungseinheit 122 sind ebenfalls denkbar, wie beispielsweise eine Anordnung der Erfassungseinheit 122 an einer Drohne, an einem Automated-Guided-Vehicle (AGV), an einem, insbesondere zusätzlichen, Industrieroboter o. dgl. Vorzugsweise erfolgt in Abhängigkeit von mittels der Erfassungseinheit 122 erfassten Verpackungsrohlingkenngrößen, eine Voreinstellung einer Position der Auf- und/oder Anlageelemente 20, 22, 24 relativ zum Grundkörper 82 der Handhabungseinheit 18, insbesondere um eine einfache und schnelle Anpassung an verschieden große Verpackungsrohlinge 12, wie beispielsweise bei einem Formatwechsel o. dgl. und/oder ein sicheres und zuverlässiges Handhaben, insbesondere Greifen, der Verpackungsrohlinge 12 zu ermöglichen. Die Produkthandhabungsvorrichtung 10 umfasst bevorzugt eine Steuer- oder Regeleinheit 132 (vgl. Figur 1), die mit der Erfassungseinheit 122 datentechnisch verbunden ist, wobei die Steuer- oder Regeleinheit 132 dazu eingerichtet ist, die Handhabungseinheit 18 in Abhängigkeit von mittels der Erfassungseinheit 122 erfassten Verpackungsrohlingkenngrößen zu steuern oder zu regeln.

Die Erfassungseinheit 122 umfasst vorzugsweise zumindest ein, insbesondere optisches, Erfassungselement 124 und zumindest ein weiteres, insbesondere optisches, Erfassungselement 126, 128, wobei das Erfassungselement 124 zu einer Erfassung zumindest einer Verpackungsrohlingkenngröße und das weitere Erfassungselement 126, 128 zu einer Erfassung zumindest einer weiteren Verpackungsrohlingkenngröße eingerichtet sind. Das, insbesondere optische, Erfassungselement 124 weist vorzugsweise eine vom weiteren, insbesondere optischen, Erfassungselement 126, 128 verschiedene Ausgestaltung auf, insbesondere zumindest hinsichtlich eines Aufbaus, wobei ein Wirkprinzip gleich sein kann, wie beispielsweise eine Ausgestaltung des, insbesondere optischen, Erfassungselements 124 als Linienlaser und des weiteren, insbesondere optischen, Erfassungselements 126, 128 als Distanzlasersensor o. dgl. Bevorzugt sind das, insbesondere optische, Erfassungselement 124 und das weitere, insbesondere optische, Erfassungselement 126, 128 voneinander beabstandet, insbesondere am Grundkörper 82 der Handhabungseinheit 18, angeordnet. Das, insbesondere optische, Erfassungselement 124 und/oder das weitere, insbesondere optische, Erfassungselement 126, 128 können/kann positionsfix, vorzugsweise relativ zueinander, insbesondere am Grundkörper 82 der Handhabungseinheit 18, angeordnet sein. Denkbar ist auch, dass das, insbesondere optische, Erfassungselement 124 und/oder das weitere, insbesondere optische, Erfassungselement 126, 128 beweglich, vorzugsweise relativ zueinander, insbesondere am Grundkörper 82 der Handhabungseinheit 18, angeordnet sind/ist (vgl. hierzu beispielsweise auch Figur 5a). Vorzugsweise umfasst die Erfassungseinheit 122 ein einzelnes, insbesondere optisches, Erfassungselement 124 und zumindest zwei weitere, insbesondere optische, Erfassungselemente 126, 128. Es ist jedoch auch denkbar, dass die Erfassungseinheit 122 eine andere, einem Fachmann als sinnvoll erscheinende Anzahl an Erfassungselementen 124 und weiteren Erfassungselementen 126, 128 umfasst. Beispielsweise ist das, insbesondere optische, Erfassungselement 124 dazu vorgesehen, eine Kontur, insbesondere eine Außenkontur von einzelnen Verpackungsrohlingen 12, eine Position von einzelnen Verpackungsrohlingen 12 relativ zueinander, eine Ausrichtung der Verpackungsrohlinge 12 relativ zueinander und/oder relativ zur Transport- oder Lagervorrichtung 86, vorzugsweise Palette, o. dgl. zu erfassen. Das/die weitere/n, insbesondere optische/n, Erfassungselement/e 126, 128 ist/sind beispielsweise dazu vorgesehen, eine maximale Materialstärke von zumindest einem Verpackungsrohling 12, eine maximale Höhe eines Stapels von Verpackungsrohlingen 12, eine Position der Zwischenlage 142 zwischen mehreren Stapeln von Verpackungsrohlingen 12, eine Position von einem oder mehreren Ausschnitt/en 70, 72, insbesondere Schlitz/en, zwischen zwei Seitenlaschen 74, 76, 114, 116 eines Verpackungsrohlings 12, eine Distanz von Ausschnitten 70, 72 relativ zueinander o. dgl. zu erfassen.

Das, insbesondere optische, Erfassungselement 124 ist vorzugsweise zumindest zu einer Erfassung einer als Kontur zumindest eines Verpackungsrohlings 12 der Verpackungsrohlinge 12 ausgebildeten Verpackungsrohlingkenngröße vorgesehen. Bevorzugt ist/sind das/die weitere/n, insbesondere optische/n, Erfassungselement/e 126, 128 zu einer Erfassung einer als Position des Ausschnitts 70, 72, insbesondere des Schlitzes, zwischen den zwei Seitenlaschen 74, 76, 114, 116 eines Verpackungsrohlings 12 der Verpackungsrohlinge 12 ausgebildeten Verpackungsrohlingkenngröße vorgesehen (vgl. Figur 5b). Das optische Erfassungselement 124 ist vorzugsweise als Laserscanner/Laser-Profilsensor ausgebildet. Das/die weitere/n optische/n Erfassungselement/e 126, 128 ist/sind bevorzugt als Laserdistanzsensor/en ausgebildet. Das optische Erfassungselement 124 ist vorzugsweise entlang einer zumindest im Wesentlichen parallel zu einer Bewegungsachse 52, 54 zumindest eines Separierelements 56, 58 der Handhabungseinheit 18 verlaufenden Richtung relativ zum/zu den weiteren optischen Erfassungselement/en 126, 128 beabstandet, insbesondere am Grundkörper 82 der Handhabungseinheit 18, angeordnet (vgl. Figuren 1 bis 3). Die zwei weiteren optischen Erfassungselemente 126, 128 sind bevorzugt entlang einer zumindest im Wesentlichen parallel zu einer Bewegungsachse 44, 46 zumindest eines der Auf- und/oder Anlageelemente 20, 22 verlaufenden Richtung relativ zueinander beabstandet, insbesondere am Grundkörper 82 der Handhabungseinheit 18, angeordnet (vgl. Figur 4).

Vorzugsweise umfasst die Erfassungseinheit 122 zumindest ein, insbesondere optisches, Entfernungserfassungselement 144, insbesondere Langdistanzlasersensor, zu einer Erfassung einer Entfernung der Handhabungseinheit 18, insbesondere einer Entfernung der Auf- und/oder Anlageelemente 20, 22, 24, relativ zu den auf oder an der Transport- oder Lagervorrichtung 86, vorzugsweise Palette, angeordneten Verpackungsrohlingen 12, relativ zum Kartonmagazin 14 und/oder relativ zu bereits am Kartonmagazin 14 angeordneten Verpackungsrohlingen 12. Bevorzugt ist das Entfernungserfassungselement 144 als Langdistanzlasersensor ausgebildet. Es ist jedoch auch denkbar, dass das Entfernungserfassungselement 144 als Kamera, als Radar oder als ein anderes, einem Fachmann als sinnvoll erscheinendes Entfernungserfassungselement 144 ausgebildet ist. Das Entfernungserfassungselement 144 ist vorzugsweise am Grundkörper 82 der Handhabungseinheit 18, insbesondere zwischen dem zumindest einen Erfassungselement 124 und dem zumindest einen weiteren Erfassungselement 126, 128, angeordnet. Die mittels des Entfernungserfassungselements 144 erfassten Entfernungskenngrößen sind bevorzugt mittels der Steuer- oder Regeleinheit 132 verarbeitbar, insbesondere um einer Kollision der Handhabungseinheit 18 mit Verpackungsrohlingen 12 auf oder an der Transport- oder Lagervorrichtung 86, vorzugsweise der Palette, der Handhabungseinheit 18 mit dem Kartonmagazin 14 und/oder der Handhabungseinheit 18 mit bereits am Kartonmagazin 14 angeordneten Verpackungsrohlingen 12 entgegenwirken zu können.

Die Handhabungseinheit 18 ist vorzugsweise zu einem Handhaben von Stapeln aus Verpackungsrohlingen 12 vorgesehen. Insbesondere ist die Handhabungseinheit 18 zu einem Abheben/einer Entnahme von einem Stapel aus Verpackungsrohlingen 12 von/aus einer Vielzahl auf oder an der Transport- oder Lagervorrichtung 86, insbesondere einer Palette, angeordneten Verpackungsrohlingen 12 und zu einer anschließenden Übergabe des abgehobenen/entnommenen Stapels aus Verpackungsrohlingen 12 an die Verpackungsmaschine 16, insbesondere an das Kartonmagazin 14 oder an eine Zuführtransporteinheit 88, vorzugweise einen so genannten Feeder, der Verpackungsmaschine 16, vorgesehen. Bevorzugt ist die Vielzahl auf oder an der Transport- oder Lagervorrichtung 86, insbesondere der Palette, angeordneten Verpackungsrohlingen 12 auf eine, einem Fachmann bereits bekannte Art und Weise geordnet bzw. gestapelt auf oder an der Transport- oder Lagervorrichtung 86 angeordnet. Die Handhabungseinheit 18 ist bevorzugt dazu vorgesehen, den handzuhabenden Stapel aus Verpackungsrohlingen 12 mittels einer formschlüssigen Verbindung, die zumindest im Wesentlichen parallel zu einer Haupterstreckungsebene 42 der Handhabungseinheit 18 wirkt, zu halten.

Zu einem Handhaben der Stapel aus Verpackungsrohlingen 12 umfasst die Handhabungseinheit 18 vorzugsweise zumindest die, insbesondere drei, Auf- und/oder Anlageelemente 20, 22, 24. Bevorzugt ist, insbesondere sind, vorzugsweise betrachtet in einer sich zumindest im Wesentlichen senkrecht zur Haupterstreckungsebene 42 der Handhabungseinheit 18 erstreckenden Ebene, zumindest eines, insbesondere zumindest zwei, der Auf- und/oder Anlageelemente 20, 22, 24 L-förmig ausgebildet, wobei ein Schenkel der L-förmigen Ausgestaltung die Auflagefläche 26, 28, 30 bildet und ein weiterer Schenkel der L-förmigen Ausgestaltung die Seitenanlagefläche 34, 36, 38 bildet. Bevorzugt sind alle drei Auf- und/oder Anlageelemente 20, 22, 24 L-förmig ausgebildet. Zwei der, insbesondere drei, Auf- und/oder Anlageelemente 20, 22, 24 sind vorzugsweise als Seitenlaschenschlitzeingriffelemente ausgebildet, die zu einem Handhaben des Stapels aus Verpackungsrohlingen 12, in den Ausschnitt 70, 72, insbesondere in den Schlitz, zwischen den zwei Seitenlaschen 74, 76, 114, 116 der Verpackungsrohlinge 12 einführbar sind (vgl. Figur 4). Es ist jedoch auch denkbar, dass die zwei Auf- und/oder Anlageelemente 20, 22 alternativ oder zusätzlich zu einem Greifen der Seitenlaschen 74, 76, 114, 116 der Verpackungsrohlinge 12 vorgesehen sind, insbesondere in einem Bereich der Seitenlaschen 74, 76, 114, 116 der Verpackungsrohlinge 12 außerhalb der Ausschnitte 70, 72. Zumindest eines der, insbesondere drei, Auf- und/oder Anlageelemente 20, 22, 24 ist bevorzugt als Greiffinger, insbesondere als Primärgreiffinger, der vor den Seitenlaschenschlitzeingriffelementen mit dem Stapel aus Verpackungsrohlingen 12 in Kontakt bringbar ist bzw. gebracht wird, ausgebildet.

Bevorzugt sind die, insbesondere drei, Auf- und/oder Anlageelemente 20, 22, 24 beweglich am Grundkörper 82 der Handhabungseinheit 18 gelagert, insbesondere relativ zueinander, relativ zum Industrieroboter 78 und/oder relativ zur Verpackungsmaschine 16. Vorzugsweise erstrecken sich einzelne Bewegungsachsen 44, 46, 48 der, insbesondere drei, Auf- und/oder Anlageelemente 20, 22, 24 jeweils zumindest im Wesentlichen parallel zur Haupterstreckungsebene 42 der Handhabungseinheit 18. Zumindest zwei Bewegungsachsen 44, 46 der, insbesondere drei, Auf- und/oder Anlageelemente 20, 22, 24 verlaufen bevorzugt koaxial, insbesondere die Bewegungsachsen 44, 46 der als Seitenlaschenschlitzeingriffelemente ausgebildeten Auf- und/oder Anlageelemente 20, 22. Zumindest eine Bewegungsachse 48 der, insbesondere drei, Auf- und/oder Anlageelemente 20, 22, 24, insbesondere die Bewegungsachse 48 des als Greiffinger ausgebildeten Auf- und/oder Anlageelements 24, verläuft quer, insbesondere zumindest im Wesentlichen senkrecht, zu den zwei koaxial verlaufenden Bewegungsachsen 44, 46 der als Seitenlaschenschlitzeingriffelemente ausgebildeten Auf- und/oder Anlageelemente 20, 22.

Vorzugsweise sind die Auf- und/oder Anlageelemente 20, 22, 24, insbesondere jeweils, entlang ihrer zumindest im Wesentlichen parallel zur Auflagefläche 26, 28, 30 verlaufenden Bewegungsachse 44, 46, 48 relativ zueinander, insbesondere translatorisch, beweglich gelagert. Die Handhabungseinheit 18 umfasst zu einer Bewegung der Auf- und/oder Anlageelemente 20, 22, 24, insbesondere relativ zum Grundkörper 82, vorzugsweise zumindest einen Antrieb 90, 92, wie beispielsweise einen Elektromotor, einen Hydraulikzylinder, einen Pneumatikzylinder o. dgl. Bevorzugt umfasst die Handhabungseinheit 18 zu einer Bewegung der Auf- und/oder Anlageelemente 20, 22, 24 zumindest zwei Antriebe 90, 92. Bevorzugt ist einer der Antriebe 90, 92 zu einer Bewegung des als Greiffinger ausgebildeten Auf- und/oder Anlageelements 24 vorgesehen. Der Antrieb 90 zu einer Bewegung des als Greiffinger ausgebildeten Auf- und/oder Anlageelements 24 ist bevorzugt als Pneumatik- oder Hydraulikzylinder ausgebildet (vgl. Figur 2). Vorzugsweise ist einer der Antriebe 90, 92 zu einer, insbesondere gemeinsamen aber entgegengesetzten, Bewegung der als Seitenlaschenschlitzeingriffelemente ausgebildeten Auf- und/oder Anlageelemente 20, 22 vorgesehen. Der Antrieb 92 zu einer Bewegung der als Seitenlaschenschlitzeingriffelemente ausgebildeten Auf- und/oder Anlageelemente 20, 22 ist bevorzugt als Elektromotor ausgebildet, der mit Zahnstangen 118, 120 der Handhabungseinheit 18, die an den als Seitenlaschenschlitzeingriffelementen ausgebildeten Auf- und/oder Anlageelemente 20, 22 angeordnet sind, zusammenwirkt (vgl. Figur 3). Es ist jedoch auch denkbar, dass die Antriebe 90, 92 eine andere, einem Fachmann als sinnvoll erscheinende Ausgestaltung aufweisen und/oder auf eine andere, einem Fachmann als sinnvoll erscheinende Art und Weise mit den Auf- und/oder Anlageelementen 20, 22, 24 zusammenwirken, um die Auf- und/oder Anlageelemente 20, 22, 24 relativ zum Grundköper 82 zu bewegen.

Vorzugsweise umfasst die Handhabungseinheit 18 zumindest ein Andrückelement 94, das, insbesondere temporär, dazu vorgesehen ist, eine entlang einer zumindest im Wesentlichen senkrecht zur Haupterstreckungsebene 42 der Handhabungseinheit 18 verlaufenden Richtung wirkende Kraft auf den Stapel auf Verpackungsrohlingen 12 auszuüben (vgl. Figur 2). Das Andrückelement 94 ist vorzugsweise beweglich am Grundkörper 82 der Handhabungseinheit 18 gelagert, insbesondere translatorisch beweglich gelagert. Eine Bewegungsachse 98 des Andrückelements 94 verläuft bevorzugt quer, insbesondere zumindest im Wesentlichen senkrecht zur Haupterstreckungsebene 42 der Handhabungseinheit 18. Es ist auch denkbar, dass das Andrückelement 94 um und/oder entlang einer anders ausgerichteten Bewegungsachse 98 relativ zum Grundkörper 82 beweglich am Grundkörper 82 gelagert ist. Bevorzugt ist das Andrückelement 94 mittels eines zusätzlichen Antriebs 96 der Handhabungseinheit 18, insbesondere eines elektrischen Motors, eines Hydraulikzylinders, eines Pneumatikzylinders o. dgl. antreibbar. Das Andrückelement 94 ist bevorzugt an einer Seite des Grundkörpers 82 der Handhabungseinheit 18 angeordnet, die dem als Greiffinger ausgebildeten Auf- und/oder Anlageelement 24 abgewandt ist.

Die Handhabungseinheit 18 umfasst bevorzugt zumindest ein, insbesondere mittels Druckluft auf den Stapel aus Verpackungsrohlingen 12 einwirkendes, Einführhilfeelement 50, das zu einem Auseinanderbewegen von dem handzuhabenden Stapel aus Verpackungsrohlingen 12 und weiteren, insbesondere auf oder an der Transport- oder Lagervorrichtung 86, vorzugsweise der Palette, angeordneten, Verpackungsrohlingen 12 vorgesehen ist (vgl. Figur 3). Das Einführhilfeelement 50 ist vorzugsweise als Druckluftdüse ausgebildet. Es ist jedoch auch denkbar, dass das Einführhilfeelement 50 eine andere, einem Fachmann als sinnvoll erscheinende Ausgestaltung aufweist, die geeignet ist, den Stapel aus Verpackungsrohlingen 12 und weitere, insbesondere auf oder an der Transport- oder Lagervorrichtung 86, vorzugsweise der Palette, angeordnete, Verpackungsrohlinge 12 auseinanderzubewegen. Das Einführhilfeelement 50 ist vorzugsweise einteilig mit einem der Auf- und/oder Anlageelemente 20, 22, 24, insbesondere mit dem als Greiffinger ausgebildeten Auf- und/oder Anlageelement 24, ausgebildet. Es ist jedoch auch denkbar, dass das Einführhilfeelement 50 separat zu den Auf- und/oder Anlageelementen 20, 22, 24 und als eigenständiges, insbesondere beweglich gelagertes, Element, insbesondere als separate Druckluftlanze o. dgl., ausgebildet ist. Zudem ist denkbar, dass jedem der Auf- und/oder Anlageelemente 20, 22, 24 ein eigenes Einführhilfeelement 50 zugeordnet ist oder dass jedes der Auf- und/oder Anlageelemente 20, 22, 24 einteilig mit einem als Druckluftdüse ausgebildeten Einführhilfeelement 50 ausgebildet ist. Bevorzugt ist das Einführhilfeelement 50 dazu vorgesehen, den Stapel aus Verpackungsrohlingen 12 und die weiteren, insbesondere auf oder an der Transport- oder Lagervorrichtung 86, vorzugsweise der Palette, angeordneten, Verpackungsrohlinge 12 aufzufächern, insbesondere um eine einfache Trennung des mittels der Handhabungseinheit 18 handzuhabenden Stapels aus Verpackungsrohlingen 12 und den weiteren, insbesondere auf oder an der Transport- oder Lagervorrichtung 86, vorzugsweise der Palette, angeordneten, Verpackungsrohlingen 12 zu ermöglichen. Vorzugsweise ist das Einführhilfeelement 50 dazu vorgesehen, den Stapel aus Verpackungsrohlingen 12 und weitere, insbesondere auf oder an der Transport- oder Lagervorrichtung 86, vorzugsweise der Palette, angeordnete, Verpackungsrohlinge 12 auseinanderzubewegen, um zumindest ein Hinbewegen zumindest eines der Auf- und/oder Anlageelemente 20, 22, 24, insbesondere des als Greiffinger ausgebildeten Auf- und/oder Anlageelements 24, zu unterstützen bzw. zu erleichtern. Bevorzugt ist mittels des Einführhilfeelements 50 vor einem Hineinbewegen zumindest eines der Auf- und/oder Anlageelemente 20, 22, 24, insbesondere des als Greiffinger ausgebildeten Auf- und/oder Anlageelements 24, Druckluft zwischen den Stapel aus Verpackungsrohlingen 12 und den weiteren, insbesondere auf oder an der Transport- oder Lagervorrichtung 86, vorzugsweise der Palette, angeordneten, Verpackungsrohlingen 12 einbringbar, um ein Auseinanderbewegen des Stapels aus Verpackungsrohlingen 12 und den weiteren, insbesondere auf oder an der Transport- oder Lagervorrichtung 86, vorzugsweise der Palette, angeordneten, Verpackungsrohlingen 12 zu bewirken.

Die Handhabungseinheit 18 weist vorzugsweise zumindest das entlang einer zumindest im Wesentlichen parallel zur Auflagefläche 26, 28, 30 verlaufenden Bewegungsachse 52, 54 relativ zu den Auf- und/oder Anlageelementen 20, 22, 24, insbesondere translatorisch, beweglich gelagerte Separierelement 56, 58 auf, das dazu vorgesehen ist, den handzuhabenden Stapel aus Verpackungsrohlingen 12 von weiteren Verpackungsrohlingen 12 zumindest teilweise zu separieren, insbesondere zumindest teilweise anzuheben, insbesondere nachdem der Stapel aus Verpackungsrohlingen 12 mittels des Einführhilfeelements 50 von den weiteren, insbesondere auf oder an der Transport- oder Lagervorrichtung 86, vorzugsweise der Palette, angeordneten, Verpackungsrohlingen 12 angehoben wurde. Das Separierelement 56, 58 ist vorzugsweise beweglich am Grundkörper 82 der Handhabungseinheit 18 gelagert. Bevorzugt ist das Separierelement 56, 58 als keilförmiges Einschubelement ausgebildet. Die Handhabungseinheit 18 weist bevorzugt einen weiteren Antrieb 100 zu einem Bewegen des Separierelements 56, 58 auf (vgl. Figur 4). Der weitere Antrieb 100 kann als Riemenantrieb, als Kettenantrieb, als elektrischer Antrieb, als hydraulischer Antrieb, als pneumatischer Antrieb o. dgl. ausgebildet sein. Besonders bevorzugt ist der weitere Antrieb 100 als Riemenantrieb ausgebildet, der einen Zahnriemen 102, 104 zu einem translatorischen Bewegen des Separierelements 56, 58 und einen elektrischen Motor 106 zu einem Antrieb des Zahnriemens 102, 104 umfasst. Der Zahnriemen 102, 104 ist vorzugsweise als endlicher linear verschiebbarer Zahnriemen 102, 104 ausgebildet, der mittels einer durch den elektrischen Motor 106 antreibbaren Rolle aus- oder einfahrbar ist, insbesondere um eine translatorische Bewegung des Separierelements 56, 58 zu realisieren. Eine Bewegungsachse 52, 54 des Separierelements 56, 58 verläuft vorzugsweise zumindest im Wesentlichen parallel zu einer Bewegungsachse 44, 46, 48 zumindest eines der Auf- und/oder Anlageelemente 20, 22, 24, insbesondere der Bewegungsachse 48 des als Greiffinger ausgebildeten Auf- und/oder Anlageelements 24. Bevorzugt umfasst die Handhabungseinheit 18 zumindest zwei, insbesondere translatorisch, beweglich gelagerte Separierelemente 56, 58. Die zwei Separierelemente 56, 58 sind vorzugsweise seitlich versetzt zu dem als Greiffinger ausgebildeten Auf- und/oder Anlageelement 24 angeordnet, insbesondere derart, dass das als Greiffinger ausgebildete Auf- und/oder Anlageelement 24, betrachtet entlang einer zumindest im Wesentlichen senkrecht zur Bewegungsachse 48 des als Greiffinger ausgebildeten Auf- und/oder Anlageelements 24 verlaufenden Richtung, zwischen den Separierelementen 56, 58 angeordnet ist (vgl. Figuren 3 und 4).

Figur 5a zeigt eine mögliche bewegliche Anordnung der Erfassungseinheit 122 mittels einer Bewegungs- und/oder Lagereinheit 130 der Produkthandhabungsvorrichtung 10 zu einer, insbesondere translatorisch, beweglichen Lagerung der Erfassungseinheit 122 zumindest relativ zum Grundkörper 82 der Handhabungseinheit 18. Die Erfassungseinheit 122 ist bevorzugt als Ganzes mittels der Bewegungs- und/oder Lagereinheit 130 beweglich gelagert, insbesondere relativ zum Grundkörper 82 der Handhabungseinheit 18. Alternativ oder zusätzlich ist denkbar, dass die Bewegungs- und/oder Lagereinheit 130 dazu vorgesehen ist, das Erfassungselement 124 und das/die weitere/n Erfassungselement/e 126, 128 individuell relativ zueinander beweglich zu lagern. Vorzugsweise ist die Bewegungs- und/oder Lagereinheit 130 dazu vorgesehen, die Erfassungseinheit 122 als Ganzes und/oder die einzelnen Erfassungselemente 124, 126, 128 individuell entlang und/oder um eine Bewegungsachse 138 der Bewegungs- und/oder Lagereinheit 130 beweglich zu lagern, die zumindest im Wesentlichen parallel zur Bewegungsachse 52, 54 des Separierelements 56, 58 der Handhabungseinheit 18 verläuft, und/oder entlang und/oder um eine weitere Bewegungsachse 140 der Bewegungs- und/oder Lagereinheit 130, die zumindest im Wesentlichen parallel zur Bewegungsachse 44, 46 zumindest eines der Auf- und/oder Anlageelemente 20, 22 verläuft. Es sind auch andere oder weitere Bewegungsachsen denkbar, entlang und/oder um die die Erfassungseinheit 122 mittels der Bewegungs- und/oder Lagereinheit 130 beweglich gelagert ist. Die Bewegungs- und/oder Lagereinheit 130 umfasst vorzugsweise zumindest einen Antrieb (hier nicht näher dargestellt), wie beispielsweise einen Elektromotor, einen Hydraulikzylinder, einen Pneumatikzylinder o. dgl., mittels dem die Erfassungseinheit 122 zu einer Bewegung antreibbar ist.

Figur 6 zeigt einen schematischen Ablauf eines Verfahrens 60 zu einem Handhaben von Stapeln aus Verpackungsrohlingen 12, insbesondere Karton-Rohlingen, vorzugsweise zu einem automatischen Beladen des Kartonmagazins 14 der Verpackungsmaschine 16 mit Stapeln aus Verpackungsrohlingen 12, mittels der Produkthandhabungsvorrichtung 10, wobei zumindest die Handhabungseinheit 18 der Produkthandhabungsvorrichtung 10 mittels der Steuer- oder Regeleinheit 132 der Produkthandhabungsvorrichtung 10 gesteuert oder geregelt wird. In zumindest einem Verfahrensschritt 134 des Verfahrens 60 wird mittels der Erfassungseinheit 122 zumindest eine Verpackungsrohlingkenngröße, insbesondere eine Kontur, eine Ausrichtung und/oder eine Abmessung der Verpackungsrohlinge 12 und/oder eine Position der Verpackungsrohlinge 12 auf oder an der Transport- oder Lagervorrichtung 86, vorzugsweise Palette, erfasst, die von der Steuer- oder Regeleinheit 132 zu einer Steuerung oder Regelung der Handhabungseinheit 18 berücksichtigt wird. Vorzugsweise wird in zumindest einem, insbesondere dem, Verfahrensschritt 134 des Verfahrens 60 mittels zumindest des, insbesondere optischen, Erfassungselements 124 der Erfassungseinheit 122 zumindest eine als Kontur zumindest eines Verpackungsrohlings 12 der Verpackungsrohlinge 12 ausgebildete Verpackungsrohlingkenngröße erfasst. Bevorzugt wird in zumindest einem, insbesondere weiteren, Verfahrensschritt 136 des Verfahrens 60 mittels zumindest des/der weiteren, insbesondere optischen, Erfassungselements/Erfassungselemente 126, 128 der Erfassungseinheit 122 zumindest eine als Position des Ausschnitts 70, 72, insbesondere des Schlitzes, zwischen zwei Seitenlaschen 74, 76, 114, 116 eines Verpackungsrohlings 12 der Verpackungsrohlinge 12 ausgebildete Verpackungsrohlingkenngröße erfasst. Vorzugsweise wird in zumindest einem, insbesondere dem weiteren, Verfahrensschritt 136 des Verfahrens 60 mittels des/der weiteren Erfassungselements/Erfassungselemente 126, 128 eine als Stapelhöhe der Verpackungsrohlinge 12 ausgebildete Verpackungsrohlingkenngröße auf der Transport- oder Lagervorrichtung 86, vorzugsweise Palette, erfasst. Vorzugsweise wird in zumindest einem, insbesondere zusätzlichen, Verfahrensschritt 146 des Verfahrens 60 eine Entfernung der Handhabungseinheit 18, insbesondere eine Entfernung der Auf- und/oder Anlageelemente 20, 22, 24, relativ zu den auf oder an der Transport- oder Lagervorrichtung 86, vorzugsweise Palette, angeordneten Verpackungsrohlingen 12, relativ zum Kartonmagazin 14 und/oder relativ zu bereits am Kartonmagazin 14 angeordneten Verpackungsrohlingen 12 mittels zumindest des, insbesondere optischen, Entfernungserfassungselements 144, insbesondere Langdistanzlasersensor, der Erfassungseinheit 122 erfasst, die von der Steuer- oder Regeleinheit 132 zu einer Steuerung oder Regelung der Handhabungseinheit 18 berücksichtigt wird. Die Handhabungseinheit 18 wird bevorzugt mittels der Steuer- oder Regeleinheit 132 in Abhängigkeit von mittels der Erfassungseinheit 122 erfassten Daten gesteuert oder geregelt.

Vorzugsweise wird in zumindest einem Verfahrensschritt 108 des Verfahrens 60 die Handhabungseinheit 18 mittels des Industrieroboters 78 in einen Nahbereich der Transport- oder Lagervorrichtung 86, an oder auf der Verpackungsrohlinge 12 gestapelt angeordnet sind, bewegt, insbesondere derart, dass zumindest ein Teil der Verpackungsrohlinge 12 in einem Bereich zwischen den Auf- und/oder Anlageelementen 20, 22, 24 angeordnet sind. In zumindest einem Verfahrensschritt 110 des Verfahrens 60 wird vorzugsweise das Andrückelement 94 in Richtung der Verpackungsrohlinge 12 bewegt, insbesondere bis das Andrückelement 94 am obersten Verpackungsrohling 12 anliegt und eine Kraft in Richtung der Transport- oder Lagervorrichtung 86 auf die an oder auf der Transport- oder Lagervorrichtung 86 angeordneten Verpackungsrohlinge 12 ausgeübt wird. Zudem wird bevorzugt in zumindest einem Verfahrensschritt 64 des Verfahrens 60 mittels des Einführhilfeelements 50 der Handhabungseinheit 18 ein Fluid, insbesondere Druckluft, zwischen den handzuhabenden Stapel aus Verpackungsrohlingen 12 und den weiteren Verpackungsrohlingen 12, auf denen der handzuhabende Stapel aus Verpackungsrohlingen 12 aufliegt, eingebracht. Vorzugsweise wird in zumindest einem Verfahrensschritt 112 des Verfahrens 60 zumindest eines der Auf- und/oder Anlageelemente 20, 22, 24, insbesondere das als Greiffinger ausgebildete Auf- und/oder Anlageelement 24, zwischen den handzuhabenden Stapel aus Verpackungsrohlingen 12 und den weiteren Verpackungsrohlingen 12 hineinbewegt, insbesondere in den durch das Einbringen des Fluids entstehenden oder entstandenen Spalt zwischen den handzuhabenden Stapel aus Verpackungsrohlingen 12 und den weiteren Verpackungsrohlingen 12. Bevorzugt wird in zumindest einem Verfahrensschritt 66 des Verfahrens 60, insbesondere nach einem Einbringen des Fluids und/oder des als Greiffinger ausgebildeten Auf- und/oder Anlageelements 24, zumindest eines der oder beide Separierelemente 56, 58 zwischen den handzuhabenden Stapel aus Verpackungsrohlingen 12 und den weiteren Verpackungsrohlingen 12, auf denen der handzuhabende Stapel aus Verpackungsrohlingen 12 aufliegt, eingebracht, insbesondere um den handzuhabenden Stapel aus Verpackungsrohlingen 12 derart anzuheben, dass zumindest eines, insbesondere beide, der als Seitenlaschenschlitzeingriffelemente ausgebildeten Auf- und/oder Anlageelemente 20, 22 unter den handzuhabenden Stapel aus Verpackungsrohlingen 12 bewegbar ist bzw. sind, insbesondere zwischen den handzuhabenden Stapel aus Verpackungsrohlingen 12 und den weiteren Verpackungsrohlingen 12 bewegt wird/werden. Vorzugsweise wird/werden in zumindest einem Verfahrensschritt 68 des Verfahrens 60 zumindest eines, insbesondere beide, der als Seitenlaschenschlitzeingriffelemente ausgebildeten Auf- und/oder Anlageelemente 20, 22, in den jeweiligen Ausschnitt 70, 72 zwischen den jeweiligen zwei Seitenlaschen 74, 76, 114, 116 der Verpackungsrohlinge 12 hineinbewegt. Insbesondere wird in zumindest einem Verfahrensschritt 62 des Verfahrens 60 der Stapel aus Verpackungsrohlingen 12 zur Verpackungsmaschine 16 transportiert. Bevorzugt wird in zumindest dem Verfahrensschritt 62 der mittels der Handhabungseinheit 18 handzuhabende Stapel aus Verpackungsrohlingen 12 mittels einer formschlüssigen Verbindung, die zumindest im Wesentlichen parallel zur Haupterstreckungsebene 42 der Handhabungseinheit 18 wirkt, während eines Handhabens gehalten. Das Verfahren 60 zu einem Handhaben von Stapeln aus Verpackungsrohlingen 12 kann weitere, einem Fachmann als sinnvoll erscheinende Verfahrensschritte aufweisen. Zudem sollen auch mögliche Verfahrensschritte, die sich aus der Beschreibung der Figuren 1 bis 4 ableiten lassen, für das Verfahren 60 als offenbart gelten.

## Patentansprüche

1. Produkthandhabungsvorrichtung, insbesondere Kartonmagazinbeladevorrichtung, zu einem Handhaben von Stapeln aus Verpackungsrohlingen (12), insbesondere Karton-Rohlingen, vorzugsweise zu einem automatischen Beladen eines Kartonmagazins (14) einer Verpackungsmaschine mit Stapeln aus Verpackungsrohlingen (12), mit zumindest einer Handhabungseinheit (18), die, insbesondere drei, Auf- und/oder Anlageelemente (20, 22, 24) umfasst, die, insbesondere jeweils, eine Auflagefläche (26, 28, 30) aufweisen, an der der Stapel aus Verpackungsrohlingen (12) mit einer Haupterstreckungsfläche (32) zumindest während eines Handhabens anlegbar ist, und mit zumindest einer Erfassungseinheit (122), die dazu vorgesehen ist, zumindest eine Verpackungsrohlingkenngröße, insbesondere eine Kontur der Verpackungsrohlinge (12) und/oder eine Position der Verpackungsrohlinge (12) auf oder an einer Transport- oder Lagervorrichtung (86), vorzugsweise Palette, zu erfassen, **dadurch gekennzeichnet, dass** die Erfassungseinheit (122) zumindest ein, insbesondere optisches, Erfassungselement (124) zu einer Erfassung einer als Kontur zumindest eines Verpackungsrohlings (12) der Verpackungsrohlinge (12) ausgebildeten Verpackungsrohlingkenngröße und zumindest ein weiteres, insbesondere optisches, Erfassungselement (126, 128) zu einer Erfassung einer als Position eines Ausschnitts (70, 72), insbesondere eines Schlitzes, zwischen zwei Seitenlaschen (74, 76, 114, 116) eines Verpackungsrohlings (12) der Verpackungsrohlinge (12) ausgebildeten Verpackungsrohlingkenngröße umfasst.

2. Produkthandhabungsvorrichtung nach Anspruch 1, **dadurch gekennzeichnet, dass** die Erfassungseinheit (122) das zumindest eine optische Erfassungselement (124), das als Laserscanner/Laser-Profilsensor ausgebildet ist, und das zumindest eine weitere optische Erfassungselement (126, 128), das als Laserdistanzsensor ausgebildet ist, umfasst.

3. Produkthandhabungsvorrichtung nach Anspruch 1 oder 2, **gekennzeichnet durch** zumindest eine Bewegungs- und/oder Lagereinheit (130) zu einer, insbesondere translatorisch, beweglichen Lagerung der Erfassungseinheit (122) zumindest relativ zu einem Grundkörper (82) der Handhabungseinheit (18).

4. Produkthandhabungsvorrichtung nach einem der vorhergehenden Ansprüche, **dadurch gekennzeichnet, dass** die Erfassungseinheit (122) zumindest ein, insbesondere optisches, Entfernungserfassungselement (144), insbesondere Langdistanzlasersensor, zu einer Erfassung einer Entfernung der Handhabungseinheit (18), insbesondere einer Entfernung der Auf- und/oder Anlageelemente (20, 22, 24), relativ zu den auf oder an der Transport- oder Lagervorrichtung (86), vorzugsweise Palette, angeordneten Verpackungsrohlingen (12), relativ zum Kartonmagazin (14) und/oder relativ zu bereits am Kartonmagazin (14) angeordneten Verpackungsrohlingen (12) umfasst.

5. Produkthandhabungsvorrichtung nach Anspruch 4, **dadurch gekennzeichnet, dass** das Entfernungserfassungselement (144) an einem Grundkörper (82) der Handhabungseinheit (18), insbesondere zwischen dem zumindest einen Erfassungselement (124) und dem zumindest einen weiteren Erfassungselement (126, 128), angeordnet ist.

6. Verfahren zu einem Handhaben von Stapeln aus Verpackungsrohlingen (12), insbesondere Karton-Rohlingen, vorzugsweise zu einem automatischen Beladen eines Kartonmagazins (14) einer Verpackungsmaschine mit Stapeln aus Verpackungsrohlingen (12), mittels einer Produkthandhabungsvorrichtung, insbesondere nach einem der vorhergehenden Ansprüche, wobei zumindest eine Handhabungseinheit (18) der Produkthandhabungsvorrichtung mittels einer Steuer- oder Regeleinheit (132) der Produkthandhabungsvorrichtung gesteuert oder geregelt wird, wobei in zumindest einem Verfahrensschritt (134) mittels einer Erfassungseinheit (122) zumindest eine Verpackungsrohlingkenngröße, insbesondere eine Ausrichtung und/oder eine Abmessung der Verpackungsrohlinge (12) und/oder eine Position der Verpackungsrohlinge (12) auf oder an einer Transport- oder Lagervorrichtung (86), vorzugsweise Palette, erfasst wird, die von der Steuer- oder Regeleinheit (132) zu einer Steuerung oder Regelung der Handhabungseinheit (18) berücksichtigt wird, **dadurch gekennzeichnet, dass** in zumindest einem, insbesondere dem, Verfahrensschritt (134) mittels zumindest eines, insbesondere optischen, Erfassungselements (124) der Erfassungseinheit (122) zumindest eine als Kontur zumindest eines Verpackungsrohlings (12) der Verpackungsrohlinge (12) ausgebildete Verpackungsrohlingkenngröße erfasst wird und in zumindest einem, insbesondere weiteren, Verfahrensschritt (136) mittels zumindest eines weiteren, insbesondere optischen, Erfassungselements (126, 128) der Erfassungseinheit (122) zumindest eine als Position eines Ausschnitts (70, 72), insbesondere eines Schlitzes, zwischen zwei Seitenlaschen (74, 76, 114, 116) eines Verpackungsrohlings (12) der Verpackungsrohlinge (12) ausgebildete Verpackungsrohlingkenngröße erfasst wird.

7. Verfahren nach Anspruch 6, **dadurch gekennzeichnet, dass** in zumindest einem, insbesondere dem weiteren, Verfahrensschritt (136) mittels des weiteren Erfassungselements (126, 128) eine als Stapelhöhe der Verpackungsrohlinge (12) ausgebildete Verpackungsrohlingkenngröße auf einer Transport- oder Lagervorrichtung (86), vorzugsweise Palette, erfasst wird.

8. Verfahren nach Anspruch 6 oder 7, **dadurch gekennzeichnet, dass** in zumindest einem, insbesondere zusätzlichen, Verfahrensschritt (146) eine Entfernung der Handhabungseinheit (18), insbesondere eine Entfernung der Auf- und/oder Anlageelemente (20, 22, 24), relativ zu den auf oder an der Transport- oder Lagervorrichtung (86), vorzugsweise Palette, angeordneten Verpackungsrohlingen (12), relativ zum Kartonmagazin (14) und/oder relativ zu bereits am Kartonmagazin (14) angeordneten Verpackungsrohlingen (12) mittels zumindest eines, insbesondere optischen, Entfernungserfassungselements (144), insbesondere Langdistanzlasersensor, der Erfassungseinheit (122) erfasst wird, die von der Steuer- oder Regeleinheit (132) zu einer Steuerung oder Regelung der Handhabungseinheit (18) berücksichtigt wird.

9. Verpackungsmaschine zu einer Verpackung von Produkten, insbesondere Lebensmitteln, mit zumindest einer Produkthandhabungsvorrichtung nach einem der Ansprüche 1 bis 5.
